# EUROPÄISCHE PATENTSCHRIFT

(11) **EP 3 423 659 B1**
(45) Veröffentlichungstag und Bekanntmachung des Hinweises auf die Patenterteilung: **25.10.2023**
(21) Anmeldenummer: 17709603.9
(22) Anmeldetag: 24.02.2017
(51) Int. Cl.: E06B 3/273, E06B 3/263

(54) **VERBUNDPROFIL FÜR EINE TÜR, EIN FENSTER ODER EIN FASSADENELEMENT SOWIE VERFAHREN ZUR HERSTELLUNG DES VERBUNDPROFILS**
COMPOSITE PROFILED ELEMENT FOR A DOOR, A WINDOW, OR A FAÇADE ELEMENT, AND METHOD FOR PRODUCING THE COMPOSITE PROFILED ELEMENT
PROFILÉ COMPOSITE POUR PORTE, FENÊTRE OU FAÇADE ET PROCÉDÉ DE FABRICATION DUDIT PROFILÉ COMPOSITE

(30) Priorität: 29.02.2016 DE 102016103590; 04.11.2016 DE 102016121068
(43) Veröffentlichungstag der Anmeldung: 09.01.2019
(73) Patentinhaber: SCHÜCO International KG, 33609 Bielefeld (DE)
(72) Erfinder: BORGELT, Florian, 33790 Halle (DE); ZUTTERMEISTER, Tanja, 33611 Bielefeld (DE); SCHNAPP, Wolfgang, 33334 Gütersloh (DE); SIEKMANN, Carsten, 32120 Hiddenhausen (DE)
(74) Vertreter: Kleine, Hubertus
(86) Internationale Anmeldenummer: PCT/EP2017/054350
(87) Internationale Veröffentlichungsnummer: WO 2017/148819

(56) Entgegenhaltungen:
- EP-A1- 0 765 989
- EP-A1- 2 136 024
- EP-A2- 1 961 905
- EP-A2- 2 045 430
- DE-A1- 2 821 096
- DE-B1- 2 755 669
- DE-U1-202007 016 649
- FR-A1- 2 411 950

## Beschreibung

Die vorliegende Erfindung betrifft ein Verbundprofil, vorzugsweise ein wärmegedämmtes Verbundprofil, insbesondere in Brandschutzausführung, nach dem Oberbegriff des Anspruchs 1 sowie einen Flügel- oder Blendrahmen für eine Tür, ein Fenster oder ein Fassadenelement und ein Verfahren zur Herstellung des Verbundprofils.

Rauchschutztüren (RS) nach DIN 18095 sind selbstschließende Türen, die im eingebauten und geschlossenen Zustand den Durchtritt von Rauch weitestgehend verhindern. Ein Feuerschutzabschluss hat hingegen bzw. ergänzend die Aufgabe, Öffnungen in Wänden gegen den Durchtritt des Feuers abzusichern. Es gibt nach DIN 4102-5 mehrere Feuer- bzw. Brandschutzklassen: T30, T60, T90, T120 und T180. Die Zahl hinter dem T gibt die Dauer in Minuten an, für welche Dauer der Feuerschutzabschluss den Durchtritt des Feuers (nicht des Rauches) verhindert und sich dann noch öffnen lassen muss.

Für die Fertigung von Verbundprofilen weisen die üblicherweise jeweils durch einen Strangpressprozess oder einen Extrudierprozess oder einen Rollumformprozess hergestellte Profile bzw. Abschnitte von Profilen sowie die Verbindungsstege jeweils Fügeflächen in Form von Nut-und-Federverbindung auf, die zum Fügen von Profilen, insbesondere von Metallprofilen, und von als Verbindungsstegen ausgebildeten Isolierstegen zu Verbundprofilen dienen. Die jeweiligen Fügeflächen der Profile und der Verbindungsstege müssen mit aufeinander abgestimmten Toleranzen versehen sein, damit die Profile und die Verbindungsstege bei der Montage ineinander geschoben werden können.

Zum Verbinden der Profile und der Verbindungsstege zu einem Verbundprofil wird dann üblicherweise ein Profilbereich, der sich plastisch verformen lässt - in der Regel ein stegartiger Vorsprung, nachfolgend auch Fuß genannt - durch ein so genanntes Anrollverfahren derart plastisch verformt, dass eine form- und kraftschlüssige Verbindung -also ein schubfester Verbund - zwischen den jeweiligen Profilen und Verbindungsstegen entsteht und so ein Verbundprofil gebildet wird.

Die miteinander zu verbindenden Profile und Verbindungsstege können aus unterschiedlichen Materialien, wie beispielsweise Metall oder Kunststoff oder Materialkombinationen hergestellt sein.

Mindestens kommen zwei Profile zum Einsatz, welche ein Verbundprofil bilden, es sind jedoch Verbundprofile bekannt, die aus mehr als zwei Einzelprofilen bestehen. Eine bevorzugte Ausführungsform, insbesondere für Brandschutzkonstruktionen, besteht aus zwei Leichtmetall-, insbesondere Aluminiumprofilen, die mit einem oder mehreren Verbindungsstegen bzw. Isolierstegen verbunden werden. Um Verbundprofile für Brandschutzkonstruktionen mit verbesserten Wärmedämmeigenschaften zur Verfügung zu stellen, werden bei einer bekannten Konstruktion zwei Leichtmetallprofile, insbesondere Aluminiumprofile, mit einem oder mehreren Verbindungsstegen aus Kunststoff verbunden, wobei die Kunststoffstege mit metallischen Brückenabschnitten versehen sein können. Denkbar ist es im Rahmen der Erfindung auch, die Brückenabschnitte aus einem hitzebeständigeren Kunststoff zu fertigen als die übrigen Verbindungsstege, die dann z.B. aus Polyamid bestehen können. Vorzugsweise weisen die Stege dann Aussparungen auf.

In der EP 1 840 314 A2 und in der EP 1 327 739 B2 sind neben äußeren Funktionsnuten zwei innere Funktionsnuten angeordnet. Die äußere Nuten und inneren Nuten zur Aufnahme von Außengewinde bedingen, dass die relative Länge der Verbindungsstege, die im Wesentlichen die Breite des Zwischenraumes zwischen den metallischen Profilen definiert, begrenzt bzw. relativ kurz ist.

Zum Stand der Technik, bezogen auf Verbindungsvorrichtungen und Verbindungsverfahren für Verbundprofile, gehören die DE 30 25 706 A1, die EP 0 311 850 A2, die EP 2 163 719 A2 sowie die WO8403326A1.

Die DE 30 25 706 A1 zeigt eine Vorrichtung zum Anrollen bzw. zum Verbinden von Profilen und Verbindungsstegen. Insbesondere eine Vorrichtung zum Verbinden von zwei äußere Metallprofile mit einem Isoliersteg aus einem Kunststoffwerkstoff zur verbesserten Wärmedämmung des Verbundprofils. Die DE 30 25 706 A1 zeigt weiter, dass die Rollenwerkzeuge zum Anformen der Verformungsstege - einen erheblichen Raumbedarf haben. Dadurch ist es nicht möglich, oberhalb der Hämmer - also im Bereich in dem bei der Montage des Verbundprofils die Rollenwerkzeuge zum Einsatz kommen- weitere Funktionsnuten anzuordnen.

Solche Funktionsnuten können daher nur seitlich neben den für die Rollenwerkzeugen erforderlichen Raum positioniert werden. Hierdurch wird die Breite der Verbindungsstege eingeschränkt bzw. das gesamte Verbundprofil muss zur Integration von im Querschnitt längeren Verbindungsstegen, die verbesserte Wärmedämmeigenschaften aufweisen würden, breiter gebaut werden.

Wie vielfach üblich, werden die Hämmer in der EP 0 311 850 A2 etwa rechtwinklig auf die Verbindungsstege gedrückt bzw. gerollt. Bei einer selten vorkommenden Variante wird ein Hammer in gleicher Ebene bzw. parallel zum Verbindungssteg angerollt. Bei dieser Art der Montage müssen die Rollen zwischen den Hämmern geführt werden, wodurch nur kleine Rollendurchmesser zum Einsatz kommen können. Die Präzision eines solchen Montageprozesses ist vergleichsweise gering. Deshalb hat sich ein solcher Prozess in der Praxis nicht bewährt.

Die EP 2 163 719 A2 beschreibt eine übliche und gut bewährte Montagemethode für Verbundprofile. Um eine definierte, gleichmäßige und materialschonende Andrucckraft der Rollen erzeugen zu können, werden mehrere Rollenpaare jeweils mit unterschiedlichen Rollendurchmessern verwendet. Die Rollen werden paarweise eingesetzt, um jeweils eine entsprechende Gegenkraft aufbringen zu können. Üblicherweise werden auf einer Montagevorrichtung drei, vier oder fünf dieser Rollenpaare unmittelbar hintereinander angeordnet. Diese Methode erinnert an einen Walzprozess auf einer Walzstraße mit mehreren Walzgerüsten, bei dem jedes Walzgerüst der Walzstraße zur gewünschten Gesamtdickenreduzierung des Walzgutes einen definierten, diskreten Betrag beiträgt.

Die Rollen weisen an ihrem Umfang üblicherweise eine Struktur auf, zum Beispiel einer Riffelung, um neben den Umformkräften auch Vorschubkräfte auf das Verbundprofil übertragen zu können. Die Teile des Verbundprofils werden also in einem Arbeitsgang miteinander verbunden und durch die Montagewerkzeuge hindurchgeschoben bzw. -gezogen.

Die Rollen weisen häufig einen Absatz auf, um über vorhandene seitliche Nuten hinwegrollen zu können, ohne das Profil bzw. die Nuten unerwünscht zu verformen und damit zu beschädigen. Ein solcher Absatz hat aber ansonsten keine weitere Funktion für die Verbundprofile.

Die WO8403326A1 offenbart, dass der Hammer auch einen Steg mit einer strukturierten Querschnittsgeometrie aufweisen kann, so dass dieser Hammer nicht nur im 90°-Winkel auf den Verbindungssteg drückt wird, sondern zusätzlich auch Kräfte in Richtung parallel zum Verbindungssteg aufgebracht werden. Auch offenbart die WO8403326A1, dass die Rollen abgeschrägte Umfangsseiten aufweisen können, so dass im Anrollprozess neben Radialkräften auch Axialkräfte am Rollenumfang wirksam werden.

Nachteilig ist, dass mit den bekannten Verfahren auf Grund des erheblichen Raumbedarfs der Rollen keine komplexen Profilgeometrien mit Verbindungsstegen zu Verbundprofilen montiert werden können. Aus dem Stand der Technik sind lediglich Hämmer mit vergleichsweise einfacher Geometrie bekannt, die neben ihrer eigentlichen Funktion als verformbares Verbindungs- und Halteelement keine weiteren Funktionen für ein Verbundprofil aufweisen.

DE2755669B1 offenbart ein Verbundprofil für einen Blendrahmen oder einen Flügelrahmen eines Fensters, einer Tür oder eines Fassadenelementes. DE202007016649U1 offenbart auch ein Verbundprofil. FR2411950A1 und EP0765989A1 offenbaren ein Verfahren zur Herstellung eines Verbundprofils.

Vor diesem Hintergrund ist es die Aufgabe der vorliegenden Erfindung, ein vorzugsweise wärmegedämmtes Verbundprofil, insbesondere in Brandschutzausführung für die Herstellung von Flügel- und / oder Blendrahmen für Türen, Fenster oder Fassadenelemente zu schaffen, dass die Nachteile des Standes der Technik zumindest teilweise überwindet.

Die Erfindung löst diese Aufgabe durch den Gegenstand des Anspruchs 1, den Gegenstand des nebengeordneten Anspruchs 10 und das Verfahren des Anspruchs 14.

Vorteilhafte Ausgestaltungen sind in den Unteransprüchen angegeben.

Ein erfindungsgemäßes Verbundprofil kann beispielsweise einen Teil eines Blend- oder eines Flügelrahmens eines Fensters oder eines Fassadenelementes bilden. Dabei ist es besonders bevorzugt in Brandausführung ausgebildet. Eine bevorzugte Variante des erfindungsgemäßen Verbundprofils findet Anwendung in einer Rauchschutztür gemäß DIN 18095, vorzugsweise zudem in einem Brandschutzelement, so einer Brandschutztür oder einem Brandschutzfenster zumindest in einer T-30-Brandschutzausführung.

Das erfindungsgemäße Verbundprofil weist einen Isoliersteg und wenigstens ein mit dem Isoliersteg verbundenes erstes Metallprofil auf. Der Isoliersteg kann bevorzugt als Verbindungssteg zwischen zwei Metallprofilen ausgebildet sein.

Der Isoliersteg weist wenigstens einen randseitigen Fuß auf, welcher nachfolgend auch als verstärkter Endbereich bezeichnet wird. Diese kann beispielsweise und vorteilhaft als Fußleiste ausgebildet sein.

Der Fuß wird in wenigstens einer ersten Nut des Metallprofils gehalten. Das Zusammenspiel aus dem Fuß und der Nut verhindert das Herausziehen des Fußes aus der Nut. Der Fuß und die Nut bilden vorzugsweise eine Nut-/Federverbindung aus.

Nach einer bevorzugten - aber nicht zwingenden - Variante kann der maximale Durchmesser des Fußes, also der Durchmesser des Fußquerschnitts, größer als die Öffnungsweite der Nutöffnung sein. Es wird dann eine Art hinterschnittene Nut gebildet. Vorzugsweise ist der Fuß im Querschnitt im Wesentlichen mehreckig, insbesondere trapezförmig, geformt.

Die vorgenannte erste Nut weist wenigstens eine Nutöffnung auf. Die Nutöffnung kann Ränder aufweisen, welche jedoch vorzugsweise nicht in den Nutraum der Nut hineinragen.

Die Nut weist randseitig eine erste die erste Nut begrenzende Nutwand auf. Diese ist dem Metallprofil zugeordnet und weist zumindest einen integral (integral heißt einstückig) ausgebildeten dazu winkligen Steg oder Schenkel auf. Die Gesamtheit aus dem integral ausgebildeten Steg/Schenkel und der ersten Nutwand kann auch Funktionskontur bezeichnet werden. Der Begriff "integral" bedeutet im Rahmen der Beschreibung und der Ansprüche "einstückig".

Der integral ausgebildete Steg/Schenkel begrenzt gemeinsam mit der ersten Nutwand wenigstens eine zweite Nut. Die zweite Nut wird wenigstens eine weitere begrenzend Nutwand, beispielsweise eine Basiswandung des Metallprofils, aufweisen, Sie weist vorzugsweise zumindest eine Grundwand und zwei Seitenwände auf. Die Grundwandung geht an ihren Enden in die Seitenwände über. Die Seitenwände enden in einer Nutöffnung. Die zweite Nut ist derart ausgebildet, dass die erste Nutwand auch die Grundwand der zweiten Nut bildet. Diese zweite Nut kann vorzugsweise im Wesentlichen U-Förmig ausgebildet sein.

Die erste Nut zur Aufnahme des Fußes des Isolierprofils weist ebenfalls zumindest eine Grundwand und zwei Seitenwände auf, sowie eine Nutöffnung. Die erste Nutwand ist kann als Seitenwand bzw. als ein Längsschenkel der vorzugsweise U-förmigen ersten Nut ausgebildet.

Die zweite Nut aufweist eine Nutöffnung, welche bei einer gedachten waagerechter Ausrichtung des Isoliersteges oberhalb oder unterhalb des Fußes des Isoliersteges angeordnet ist. Der Isoliersteg kann in einem Verbundprofil je nach Ausrichtung z.B. im Fenster- oder Türrahmen auch vertikal ausgerichtet sein. Die vorliegend angesprochene waagerechte Ausrichtung des Verbundstegs bezieht sich daher lediglich auf eine gedachte Einbaulage und dient der Definition der Lage der Nutöffnung in Bezug auf den Verbundsteg in dieser beispielhaften Einbaulage.

Die erste Nutwand oder die zweite Nutwand aufweist zumindest einen Vorsprung oder eine Reihe von Vorsprüngen. Dieser Vorsprung ragt in die erste Nut hinein. Somit ist der Vorsprung nicht mit dem Rand der Nutöffnung zu verwechseln. Der Vorsprung kann allerdings beispielsweise von einem Rand der Nutöffnung, welcher integral an der ersten Nutwand ausgebildet ist, in den Nutraum der Nut hereinragen.

Der Vorsprung ermöglicht ein verbessertes Festklemmen des Fußes in der ersten Nut. Zugleich bietet die zweite Nut eine weitere Möglichkeit zur Festlegung weiterer Funktionselemente des Verbundprofils. Die erste und die zweite Nut teilen sich eine gemeinsame Nutwand. Dadurch ist ein besonders kompakter Aufbau möglich.

Für eine bessere Festlegung des Fußes in der ersten Nut ist der Vorsprung auf oder in das Material des Isolierstegs gepresst.

Das Metallprofil kann eine Basiswandung aufweisen, aus welcher die erste begrenzende Nutwand und eine zweite begrenzende Nutwand der ersten Nut hervorstehen. Ein Bereich der Basiswandung kann zumindest gemeinsam mit integral ausgebildeten Steg und der ersten Nutwand die zweite Nut ausbilden, wodurch die Nuten in besonders materialsparender Weise ausgebildet sind.

Für eine gute mechanische Stabilität bildet der Nut die erste Nutwandung den Boden der zweiten Nut.

Die zweite Nut aufweist an einer oder mehreren Nutwandungen wenigstens eine Einkerbung zur formschlüssigen Festlegung eines Rahmenelements. Die Einkerbung kann mit einem Einkerbungszentrum und einer ersten Kerbwandung und einer zweiten Kerbwandung versehen sein, wobei die erste Kerbwandung steiler verläuft als die zweite Kerbwandung. Dadurch kann beispielsweise eine Rastnase geschaffen werden zur Aufnahme und Festlegung eines Rastmittels eines optionalen Bauteils. Der Vorsprung kann auch durch einen Draht gebildet werden.

Weitere vorteilhafte Ausführungen der Erfindung sind den Unteransprüchen zu entnehmen.

Die zweite Nut kann vorteilhaft eine Nutöffnung mit einer Öffnungsebene aufweisen, welche senkrecht oder im Wesentlichen senkrecht zur Basiswandung verläuft.

Der Isoliersteg kann als Verbindungssteg zwischen dem Metallprofil, als erstes Metallprofil, und einem zweiten Metallprofil angeordnet sein, wobei jedes der Metallprofile die jeweils erste und die jeweils zweite Nut aufweist und wobei eine Spiegelebene durch den Isoliersteg verläuft und wobei die erste und die zweite Nut des ersten Metallprofils bei Spiegelung an der Spiegelebene vorzugsweise mit der ersten und der zweiten Nut des zweiten Metallprofils in Deckung gebracht werden können. Beide der Metallprofile können analog zum ersten Metallprofil dimensionierte Nuten aufweisen. Die erste und zweite Nut des ersten Metallprofils stehen bevorzugt der ersten und der zweiten Nut des zweiten Metallprofils gegenüber.

Der integral an der ersten Nutwand ausgebildete Steg kann bevorzugt parallel oder im Wesentlichen parallel zur Basiswandung verlaufen.

Ein erfindungsgemäßes Verfahren zur Herstellung eines Verbundprofils ist gekennzeichnet durch die folgenden Schritte:
A) Bereitstellen des Metallprofils mit einer ersten und einer zweiten Nut jeweils in einer vom finalen Verbundprofil abweichenden Ausgangskontur, wobei eine die erste Nut begrenzende erste Nutwand des Metallprofils zumindest einen integral ausgebildeten Steg aufweist, welcher winklig zu der ersten Nutwand ausgebildet ist und der gemeinsam mit der ersten Nutwand wenigstens eine zweite Nut begrenzt, die vorzugsweise direkt an die erste Nut angrenzt, wobei der integral ausgebildete Steg ein freies Ende aufweist, das eine Stirnwand ausbildet.
   Diese bereitgestellte Ausgangskontur kann durch Umformen in die Form des finalen Verbundprofils umgewandelt werden. Bei dem nach dem erfindungsgemäßen Verfahren realisierten Verbundprofil kann es sich um das erfindungsgemäße Verbundprofil handeln. Somit weist bei dem erfindungsgemäß hergestellten Verbundprofil die erste Nutwand lediglich nach einer bevorzugten Variante einen Vorsprung auf. Sodann erfolgt ein
B) Einbringen, insbesondere Einfädeln, des Fußes des Isoliersteges in die erste Nut, und dann ein
C) Festlegen des Fußes durch Umformen von zumindest einem der die erste und/oder die zweite Nut begrenzenden Nutwände und/oder Stege oder von mindestens einem Vorsprung an einer dieser Nutwände oder an einem dieser Stege derart, dass der Querschnitt der ersten Nut und/oder die Breite der Nutöffnung der ersten Nut verändert wird.

Festlegen des Fußes durch Umformen von mindestens einem der integral ausgebildeten Stege oder von mindestens einem Vorsprung an einem der integral ausgebildeten Stege derart, dass der Querschnitt und/oder die Weite der Nutöffnung der ersten Nut verändert wird/werden.

Nach einer bevorzugten Variante erfolgt das Umformen zumindest der ersten Nut durch Aufwenden einer Kraft auf das Stegende des integral ausgebildeten Stegs derart, dass der Querschnitt und/oder die Weite der Nutöffnung verringert wird/werden.

Nach einer anderen bevorzugten Variante erfolgt das Umformen zumindest der ersten Nut hingegen durch Aufwenden einer Kraft auf den Vorsprung an dem integral ausgebildeten Steg derart, dass der Querschnitt und/oder die Weite der Nutöffnung verringert wird/werden.

Die Veränderung, vorzugsweise Verringerung, des Querschnitts oder der Breite bzw. Weite der Nutöffnung der ersten Nut kann bis zum Erreichen einer Kontur des finalen erfindungsgemäßen Verbundprofils, in welchem der Fuß und somit der Isoliersteg nicht mehr aus der ersten Nut entnehmbar ist, erfolgen. Derart wird auf einfache Weise eine Nut-Federverbindung ausgebildet, welche direkt unterhalb einer weiteren Nut liegt.

Besonders vorteilhaft ist, dass derart der jeweilige Fuß des Isoliersteges (synonym auch Verbindungsteg genannt) befestigt werden kann, obwohl er auch direkt unterhalb einer zweiten Nut liegt. Es wird somit eine Umformung der zweiten Nut oder eines Steges an der zweiten Nut (außen) genutzt, um die Befestigung des Isoliersteges in der jeweils ersten Nut zu erreichen. So kann an der zweiten Nut nach der ersten Variante eine L-förmige Kontur als Hammer genutzt werden, die als Ganzes verschwenkt wird, um die Breite der ersten Nut zu verringern oder es wird ein kleiner Steg außen an dieser L-förmigen Kontur verschwenkt, um den Fuß in der ersten Nut festzulegen bzw. zu verriegeln, wobei wiederum die Öffnungsweite der ersten Nut verringert wird.

Dabei kann ein Ansatz der einen oder mehreren Rollen an verschiedenen Stellen des Hammers erfolgen. Es ist ein Ansatz an beiden Schenkeln/Stegen des L-förmigen Hammers möglich. Der eine Schenkel des L-förmigen Hammers ist ein Steg, der ein freies Ende hat und der andere der Grund der L-förmigen Nut. Es ist möglich, mit der wenigstens einen Rolle auf das freie Ende des Steges (Stegende bzw. Stirnseite genannt) einzuwirken. Es ist alternativ auch möglich seitlich schräg auf den Steg (innen in der Nut oder auf die Außenseite er Nut an diesem Steg) einzuwirken. Schließlich ist es alternativ auch möglich, mit der wenigstens einen Rolle am Grund der Nut auf den Schenkel einzuwirken. Ziel ist es jeweils, den Hammer im Wesentlich als Ganzes aus einer im Ausgangszustand leicht schräg gestellten Stellung relativ zur Grundwand in eine rechtwinklige oder im Wesentlichen rechtwinklige Stellung zur Grundwand zu verschwenken und dabei den Fuß des Verbindungssteges in der angrenzenden Nut zu verankern. Dabei wird die zweite Nutwand der ersten Nut, in welcher der Fuß angeordnet ist, als Amboss für den Anrollvorgang verwendet. Er dient quasi als Widerlager für das Anrollen des L-förmigen Hammers.

Alternativ ist es auch denkbar, die zweite Nutwand der ersten Nut, in welche der Fuß des Verbindungssteges eingreift, als Hammer zu verwenden und die L-förmige Kontur an der gegenüberliegenden Seite der ersten Nut als den Amboss für den Anrollvorgang zu verwenden. Dann ist die L-förmige Funktionskontur im Ausgangszustand vorzugsweise bereits rechtwinklig oder im Wesentlichen Rechtwinklig zur Grundwand ausgerichtet. Der Steg, welcher die zweite Nutwand der ersten Nut bildet, ist dann der Hammer, welcher in Richtung dieses Amboss verschwenkt wird. Dazu wird die wenigstens eine Rolle dann an diesem Steg angesetzt und an ihm in Haupterstreckungsrichtung des Metallprofils entlanggerollt.

Nach einer bevorzugten Ausführungsvariante zur Herstellung eines Verbundprofils sind an dem Verbundprofil wenigstens zwei zueinander parallele oder im Wesentlichen parallele Verbindungsstege (Isolierstege) vorgesehen, die jeweils mit ihren Füßen in erste Nuten von zwei einander gegenüberliegenden Metallprofilen eingreifen. Zwischen den Metallprofilen und den beiden Verbindungsstegen entsteht dann eine Hohlkammer. Vorzugsweise an jeder der ersten Nuten erfolgt dann aus diesem Ausgangszustand heraus das Umformen zum Befestigen der Füße in der jeweiligen Nut nach einer der Varianten des vorstehend oder nachfolgend als erfindungsgemäß beschriebenen Verfahrens. Vorzugsweise wird also nach einer Variante jeweils an jedem der vier Füße eine L-förmige Funktionskontur mittels einer oder mehrerer Rollen, die an ihr entlang gerollt werden, aus einer schrägen Ausgangsstellung zur jeweiligen Grundwand in eine jeweils rechtwinklige Lage verschwenkt, was mittels einer oder mehrerer der Rollen erfolgt, um die Öffnungsweite oder den Querschnitt der jeweils ersten Nut, in welche jeweils der Fuß eingreift, zu verringern. Die zweite Nut liegt dann jeweils direkt neben der ersten Nut, aber außerhalb der Hohlkammer und ist jeweils vorzugsweise zur von der Hohlkammer jeweils nach außen abgewandten Seite hin geöffnet. Dieses Verfahren ist zur Herstellung dieses Verbundprofils besonders vorteilhaft.

Die L-förmige Funktionskontur wird dann als Hammer verwendet und angerollt. Alternativ können eine oder mehrere Rollen durch die Hohlkammer gezogen werden, so dass der dort befindliche seitliche Steg an der ersten Nut als Hammer verwendet wird. Es kann aber jeweils auch ein Vorsprung an der zweiten Nut angerollt werden. Zu Details wird auf die Ausführungen zu den vorstehend oder nachfolgend beschriebenen Varianten verwiesen.

Die auf das Stegende ausgeübte Kraft wird durch zumindest eine auf dem Stegende aufliegende Rolle eines Werkzeugs auf den Steg übertragen.

Die Rolle aufweist zumindest eine erste und eine zweite Zylindermantelfläche, wobei die erste Zylindermantelfläche auf dem Stegende des Steges aufliegt und der Umformung dient und wobei die zweite Zylindermantelfläche auf einer zur Basiswandung des Metallprofils im Wesentlichen senkrecht verlaufenden Fläche des Verbundprofils aufliegt und somit der Führung dient.

Weitere vorteilhafte Ausgestaltungen des Verfahrens sind Gegenstand der Unteransprüche.

Eine der beiden Zylindermantelflächen der Rolle ist gegenüber der zweiten Zylindermantelfläche der Rolle vorzugsweise rauher ausgebildet. So kann die Rolle bevorzugt eine Riffelung aufweisen, um einen besseren Vorschub des Werkzeugs auf dem Metallprofil und/oder dem Isoliersteg zu ermöglichen.

Bei dem Umformen, bei welchem die Verringerung der Nutöffnung der ersten Nut erfolgt, kann die Nutöffnung der zweiten Nut vorteilhaft erweitert werden.

Zur Vermeidung eines zusätzlichen Arbeitsschrittes kann während des Umformens der Vorsprung der ersten begrenzenden Nutwandung zumindest teilweise auf oder in das Material des Fußes des Isoliersteges gepresst werden.

Zum Umformen können zumindest zwei Rollen, oder auch drei oder mehr Rollen, mit jeweils zwei Zylindermantelflächen genutzt werden, wobei der Umfang einer ersten Zylindermantelfläche bei beiden Rollen gleich ist und wobei der Umfang der zweiten Zylindermantelfläche bei einer zweiten der beiden Rollen größer ist als bei der ersten der beiden Rollen und wobei zur Umformung zunächst die erste Rolle und anschließend die zweite Rolle eingesetzt wird. Somit erweitert sich der Wirkdurchmesser der nacheinander verwendeten Rollen sukzessive und es erfolgt eine schrittweise Umformung des Steges und der gesamten Funktionskontur wobei für jeden Schritt eine andere Rolle genutzt wird mit einem größeren Wirkdurchmesser als die vorhergehende Rolle. Dadurch wird eine materialschonende Umformung des Metalls im Nutbereich erreicht.

Nachteilig an den im Stand der Technik genannten Verfahren ist, dass mit den bisher-bekannten Verfahren keine komplexe Profilgeometrien verformt werden konnten. Meist werden relativ einfache Hämmer, die neben ihrer eigentlichen Funktion als verformbares Verbindungs- und Halteelement keine weiteren Funktionen aufweisen.

Das vorliegende Verfahren erlaubt es, die relative Breite der Verbindungsstege im Verhältnis zur Gesamtbreite des jeweiligen Verbundprofils zu vergrößern. Die gesamte Breite des Verbundprofiles soll dabei nicht beeinflusst werden. Im vorgenannten Verfahren wird eine Profilkonstruktion eines Metallprofils derart genutzt, dass zusätzlich die Verbindung zu einem Verbundprofil erreicht wird. Das Anrollen kann insbesondere durch Rollenpaare erfolgen, die durch ihre Geometrie in der Lage sind, die vorgenannten Nuten lagegerecht umzuformen.

Durch die Erfindung wird es möglich, relativ breite Verbindungsstege zu verwenden. Hierdurch wird die Wärmedämmung (sowohl bei Umgebungstemperaturen, wie auch im Brandfall) verbessert und die Montage von weiteren Bauteilen, wie Brandschutzisolatoren, Eckverbinder, Beschlägen und dergleichen, wird erheblich erleichtert.

Die Erfindung schafft noch einen Flügel- oder Blendrahmen für eine Tür, ein Fenster oder ein Fassadenelement, der aus mehreren Verbundprofilen nach einem der darauf bezogenen Ansprüche besteht und eine Tür oder ein Fenster mit einem Flügelrahmen und einem Blendrahmen aus Verbundprofilen nach einem oder mehreren der darauf bezogenen Ansprüche, wobei zwischen dem Flügelrahmen und dem Blendrahmen ein Falzbereich ausgebildet ist, und wobei die zweiten Nuten zum Falzbereich hin geöffnet sind und wobei die ersten Nuten zur Aufnahme der Füße der jeweiligen Isolierstege vom Falzbereich aus direkt hinter den zweiten Nuten liegen. Derart kann der Isoliersteg vorteilhaft im Vergleich zur Breite des Verbundprofils eine besonders große Breite aufweisen und es können dennoch Funktionsnuten z.B. zur Aufnahme von Befestigungsmitteln oder dgl. an den Rahmen realisiert werden.

Ausführungsbeispiele der Erfindung sind in den Zeichnungen dargestellt und werden im Folgenden näher beschrieben. Es zeigen:
- Figur 1:: eine Tür mit einem Blendrahmen und einem daran drehbar angeordneten Türflügel, der in einer Öffnungsstellung dargestellt ist;
- Figur 2:: einen Schnitt durch einen Blendrahmenprofil und einem Flügelrahmenprofil im geschlossenen Zustand der Tür aus Fig. 1;
- Figur 3:: einen Schnitt durch eine Variante eines Verbundprofils, insbesondere für einen Rahmenholm einer Tür, nach Art der Fig. 1;
- Figur 4:: in a) eine Vorderansicht eines Verbindungsstegs, in b) einen Vollschnitt durch den Verbindungssteg, in c) einen weiteren Vollschnitt durch den Verbindungssteg
- Figur 5:: in a) einen Teilausschnitt eines Verbundprofils nach Fig. 2 mit einer ersten Rolle zur Montage des Verbundprofils, in b) einen Teilausschnitt eines Verbundprofils nach Fig. 2 mit einer zweiten Rolle zur Montage des Verbundprofils und in c) einen weiteren Teilausschnitt eines Verbundprofils nach Fig. 2 mit einer dritten Rolle zur Montage des Verbundprofils,
- Figur 6:: in a) einen Teilausschnitt einer Ausführungsvariante eines Verbundprofils nach Fig. 2 vor dem Montageprozess, in b) einen Teilausschnitt einer Ausführungsvariante eines Verbundprofils nach Fig. 2 mit einer ersten Rolle zur Montage des Verbundprofils, in c) einen Teilausschnitt der Ausführungsvariante eines Verbundprofils nach Fig. 2 mit einer zweiten Rolle zur Montage des Verbundprofils und in d) einen weiteren Teilausschnitt der Ausführungsvariante eines Verbundprofils nach Fig. 2 nach erfolgter Montage, in e) die Ausführungsvariante eines Verbundprofils nach Fig. 2 während der Montage, in f) die Ausführungsvariante eines Verbundprofils nach Fig. 2 nach der Montage
- Figur 7:: in a) einen Teilausschnitt einer Ausführungsvariante eines Verbundprofils nach Fig. 2 vor dem Montageprozess, in b) einen Teilausschnitt einer Ausführungsvariante eines Verbundprofils nach Fig. 2 mit einer ersten Rolle zur Montage des Verbundprofils, in c) einen Teilausschnitt der Ausführungsvariante eines Verbundprofils nach Fig. 2 mit einer zweiten Rolle zur Montage des Verbundprofils, in d) einen Teilausschnitt der Ausführungsvariante eines Verbundprofils nach Fig. 2 mit einer dritten Rolle zur Montage des Verbundprofils und in e) einen weiteren Teilausschnitt der Ausführungsvariante eines Verbundprofils nach Fig. 2 nach erfolgter Montage;

Fig. 1 zeigt eine Tür 1, die einen Flügel mit einem Flügelrahmen 2 aufweist, der an einem Blendrahmen 3 angeordnet ist. Hier ist der Flügelrahmen 2 drehbar an dem Blendrahmen 3 gelagert.

In Fig. 1 ist die Tür 1 als Schwenktür mit Türbändern dargestellt. Alternativ kann die Tür 1 auch als Schiebetür ausgeführt sein. Alternativ zu der in Fig. 1 dargestellten Tür 1 kann die vorliegende Erfindung auch bei Fenstern oder Fassadenelementen zur Anwendung kommen. Sofern nachfolgend der Begriff "Tür" verwendet wird, kann er daher auch durch die Begriffe "Fenster" oder "Fassadenelement" ersetzt werden. Die Tür kann drehbar (vertikale Drehachse) und/oder schwenkbar (horizontale Drehachse) an dem Blendrahmen angeordnet sein.

Durch eine Eckverbindung senkrechter Flügelrahmenholme 5, 6 mit einem oberen waagerechten Flügelrahmenholm 7 ggf. und einem unteren Flügelrahmenholm bildet der Profilverbund einen zumindest U-förmigen Flügelrahmen 2 oder einen geschlossenen Flügelrahmen. In den Flügelrahmen 2 ist ein Flächenelement 8 wie eine Isolierglasscheibe oder eine Brandschutzverglasung oder eine Metall- oder Kunststoffplatte eingesetzt. Der Flügelrahmen 2 und das Flächenelement 8 bilden zusammen den Flügel. Unter den Begriff des "Fensters" ist im Rahmen dieser Beschreibung und der Ansprüche zudem auch eine Festverglasung mit einem Flächenelement in einem Blendrahmen 3 zu fassen.

Der Blendrahmen 3 der Tür 1 ist hier ebenfalls U-förmig ausgebildet und weist einen horizontalen Blendrahmenholm 9 und zwei vertikale Blendrahmenholme 10, 11 auf.

Der Flügelrahmen 2 und/oder der Blendrahmen 3 können alternativ auch umlaufend geschlossen ausgebildet sein und weitere untere horizontale Holme aufweisen.

Einzelne oder sämtliche der Blendrahmenholme 9, 10, 11 und/oder Flügelrahmenholme 5, 6, 7 weisen mehrere Verbundprofile 300 (Blendrahmen) oder 400 (Flügelrahmen) auf.

Nach Fig. 2 und 3 - die jeweils einen Schnitt senkrecht zu einer Haupterstreckungsrichtung X (Fig. 4) in einer Y-/Z-Ebene zeigen - weisen jedes Verbundprofil 300 und/oder 400 jeweils mindestens ein Metall-, insbesondere Leichtmetall-Profil - hier jeweils zwei Profile 12, 13 bzw. 14, 15- auf, die durch mindestens einen Verbindungssteg - hier jeweils durch zwei Verbindungsstege 16, 17 bzw. 18, 19 - verbunden sind, von denen in Fig. 2 aber jeweils nur einer dargestellt ist. Alternativ kann das Verbundprofil 300 bzw. 400 auch mehr als zwei Profile und mehr als zwei Verbindungsstege 16, 17 aufweisen. Die Verbindungsstege werden im Rahmen dieser Anmeldung auch als Isolierprofile bezeichnet. Wenn die Verbindungstege an beiden Enden in verschiedene Metallprofile eingreifen, bilden die Isolierprofile 16 bis 19 auch Verbindungsprofile aus, welche dann die Metallprofile verbinden. Dies ist bei den nachfolgend beschriebenen Ausgestaltungen der Fall. Es sind aber im Rahmen der Erfindung auch Verbundprofile denkbar, die nur aus einem einzigen Metallprofil und einem einzigen Isoliersteg bestehen.

Die in Fig. 1 dargestellten hier drei Verbundprofile 300, aus denen der Blendrahmen 3 gebildet ist, weisen jeweils ein als Innenprofil 12 ausgebildetes erstes Metallprofil auf, das in einer denkbaren Einbaulage einem Innenraum eines Gebäudes zugeordnet ist und ein als Außenprofil 13 ausgebildetes zweites Metallprofil, wobei das Au-βenprofil 13 in der Regel der witterungsbeaufschlagten Seite eines Gebäudes zugeordnet ist. Das Außenprofil 13 kann aber alternativ auch innen liegen. Zudem kann das Verbundprofil 300 auch ein Teil einer Tür 1 oder eines Fensters sein, das vollständig im Gebäudeinneren liegt und beispielsweise einen Gang unterteilt oder abschließt. Die Begriffe Innen und Außen dienen hier daher lediglich der Vereinfachung des Verständnisses.

Das Innenprofil 12 und das Außenprofil 13 des Verbundprofils 300, aus dem der Blendrahmen 3 aufgebaut ist, weisen hier jeweils zumindest eine Hohlkammer 20a, 21a auf, in die hier jeweils zwei Stege 22a, 22b bzw. 23a, 23b hineinragen. Alternativ kann die jeweilige Hohlkammer 20a, 21a auch weniger als zwei Stege 22a, 22b bzw. 23a, 23b oder mehr als zwei Stege 22a, 22b bzw. 23a, 23b aufweisen. Die Stege 22a, 22b bzw. 23a, 23b können alternativ auch jeweils die gesamte Hohlkammer 20a, 21a durchziehen. Alternativ können das Innenprofil 12 und das Außenprofil 13 deshalb auch jeweils mehr als eine Hohlkammer 20a, 21a aufweisen.

In den Hohlkammern 20a, 21a sind hier jeweils zwei Einlagestreifen 24a, 24b bzw. 25a, 25b mit brandhemmenden Eigenschaften eingesetzt, die jeweils durch die Stege 22a, 22b bzw. 23a, 23b in ihrer Lage gehalten werden. Alternativ können auch jeweils mehr als zwei oder weniger als zwei Einlagestreifen 24a, 24b bzw. 25a, 25b mit brandhemmenden Eigenschaften in die Hohlkammer(n) 20a, 21a eingesetzt sein.

Die Einlagestreifen 24a, 24b bzw. 25a, 25b mit brandhemmenden Eigenschaften sind solche Streifen, die im Brandfall eine gewisse Brandwärme bzw. -energie aufnehmen können und/oder aktiv kühlen können. Sie können aus einem eine hohe Wärmekapazität aufweisenden Formkörper z.B. aus Beton bestehen. Sie können aber auch aus einem oder mehreren Formkörpern bestehen, die wärmebindendes hydrophiles Adsorbens enthalten (siehe z.B. DE 197 00 696 C und DE 4443762 A1).

Das Innenprofil 12 und das Außenprofil 13 des Verbundprofils 300 sind jeweils im in Fig. 2 dargestellten Beispiel aus einem Leichtmetall durch Strangpressen hergestellt. Das Innenprofil 12 und das Außenprofil 13 des Verbundprofil 300 können aber auch aus anderen geeigneten Werkstoffen für Fensterprofile -wie z.B. Stahl, Kunststoff - oder einem Verbund daraus durch entsprechend geeignete Fertigungsverfahren -wie z.B. Extrusion, durch einen Zerspanungsprozess oder Walzprofilieren bzw. Rollformen oder einer Kombination daraus- hergestellt sein.

Das Innenprofil 12 und das Außenprofil 13 des Blendrahmens sind durch einen ersten Verbindungssteg 16 und vorzugsweise einen zweiten Verbindungssteg 17 (siehe dazu Fig. 4) - form- und kraftschlüssig nach Art eines schubfesten Verbundes miteinander verbunden. Der erste Verbindungssteg 16 des Blendrahmens ist im eingebauten Zustand zum Mauerwerk orientiert (Fig.2 unterer Rand der Zeichnung) und der andere Verbindungsteg 17 zu einem Falzbereich zum Flügelrahmen 1 hin. Das Verbundprofil 300 weist einen Innenraum IR₁ nach Art einer Innenkammer zwischen den Metallprofilen 12, 13 und dem Verbindungsstegen 16, 17 auf.

Und das Innenprofil 14 und das Außenprofil 15 des Flügelrahmens 1 sind durch mindestens den ersten Verbindungssteg 18 und den zweiten Verbindungssteg 19 (siehe dazu Fig. 3)- form- und kraftschlüssig nach Art eines schubfesten Verbundes miteinander verbunden. Der erste Verbindungssteg 18 des Flügelrahmens ist dabei zum Flächenelement 8 bzw. zum "Glasfalz" orientiert und der zweite Verbindungssteg 19 zu dem Falzbereich zum Blendrahmen 1 hin.

In dem Falzbereich zwischen Blendrahmen 2 und Flügelrahmen 1 sind an den Verbundprofilen 300, 400 jeweils Beschläge zu montieren bzw. unterzubringen.

Die Isolier- und Verbindungsstege 16, 17, 18, 19 weisen Basisbereiche auf, die aus einem Kunststoffwerkstoff z.B. durch Extrusion hergestellt sind. Dadurch erhalten sie gute Wärmedämmeigenschaften. Sie weisen ferner in Haupterstreckungsrichtung X (senkrecht zur Bildebene der Fig. 2 und 3) zueinander beabstandete Aussteifungen 65 (siehe Fig. 4) auf, welche sich über die gesamte Breite Z der Verbindungsstege 16 bis 19 erstrecken und die aus einem im Vergleich zum Kunststoffwerkstoff hitzebeständigeren Material wie einem Leichtmetall, insbesondere Aluminium, Stahl oder einem hitzebeständigeren Kunststoff bestehen. Die Aussteifungen 65 greifen in die Metallprofile 12, 13 bzw. 14 und 15 mit ein und sind für die Brandschutzfunktion besonders vorteilhaft, da sie später abbrennen oder wegschmelzen als die Basisbereiche der Verbindungsstege 16 - 19. Sie können die gleiche Hitzebeständigkeit aufweise wie die Metallprofile. Dies ist der Fall, wenn sie aus dem gleichen Metall bestehen wie die Metallprofile.

Der erste Verbindungssteg 16 und der zweite Verbindungssteg 17 werden jeweils in zwei erste Nuten 26a, 26b, bzw. 27a, 27b die in dem Innenprofil 12 bzw. in dem Au-βenprofil 13 angeordnet sind, gehalten.

Die zum Falzbereich zwischen dem Blend- und dem Flügelrahmen gewandten Verbindungsstege 17 und 19 des Blendrahmens 2 und des Flügelrahmens 1 sind in bevorzugter Ausgestaltung in Fig. 4 dargestellt.

Der oder die Verbindungstege 17, 19 weisen eine Haupterstreckungsrichtung X auf. Dies ist im eingebauten Zustand auch die Haupterstreckungsrichtung X des Verbundprofils (senkrecht zur Bildebene z.B. der Fig. 3), in welches der jeweilige Verbindungssteg 17, 19 eingebaut wird.

Der jeweilige Verbindungssteg 17, 19 weist zwei Füße 17a, b; 19a, b nach Art von zwei in Haupterstreckungsrichtung vorzugsweise ganz durchgehenden Fußleisten in Form vorzugsweise vorteilhaft (aber nicht zwingend)verbreiterter Endbereiche auf. Diese dienen zum Einsetzen in korrespondierende Nuten 29a, b; siehe Fig. 2 und 3) der miteinander zu verbindenden Metallprofile. Derart werden vorzugsweise Nut-/Federverbindungen ausgebildet. Der jeweilige Verbindungssteg 17, 19 weist ferner die Füße 17a, b; 19a, b verbindende Querstege 64 auf. Diese Querstege 64 erstrecken sich hier winklig, insbesondere senkrecht in Z-Richtung zu den beiden Füßen 17a, b; 19a, b. Die Querstege 64 sind in Haupterstreckungsrichtung zueinander beabstandet. Die Querstege 64 und die Füße 17a, b; 19a, b sind materialeinheitlich aus einem Kunststoff hergestellt.

Derart werden zwischen benachbarten Querstegen 64 und den Fußleisten 17a, b; 19a, b Aussparungen 63 ausgebildet. Diese sind hier etwas rechteckig gestaltet.

Besonders vorteilhaft ist es, wenn die Aussparungen 63 flächenmäßig relativ groß sind, und zwar vorzugsweise größer sind als die Materialfläche der Querstege 64. Je größer die Aussparungen 63 sind, desto besser lassen sich z.B. Beschläge montieren.

Die Aussparungen 63 erstrecken sich in der Haupterstreckungsrichtung X und senkrecht dazu in einer Verbindungsrichtung Z, welches im eingebauten Zustand des Verbindungssteges 17 die Richtung ist, in welcher der Verbindungssteg 16 die zwei (Leicht-)Metallprofile miteinander verbindet. Durch die Aussparungen 63 werden vorteilhaft die Wärmedämmeigenschaften des mindestens einen Verbindungsstegs 16 verbessert. Besonders vorteilhaft ist aber, dass sich durch die mindestens eine Aussparung 63 Beschläge, wie z.B. Scharniere oder Schlosskästen einfach und damit vorteilhaft in das Verbundprofil 300 bzw. 400 integrieren lassen bzw. an diesem montieren lassen, ohne dass das Verbundprofil spanend bearbeitet werden muss.

Wenigstens einer, mehrere oder jeder der Querstege 64 weist/weisen hier jeweils eine parallel zu ihm über seine gesamte Erstreckung in Richtung Z senkrecht zur Haupterstreckungsrichtung X verlaufende Aussteifung 65 auf, die aus einem hitzebeständigeren Material als die Basisstruktur aus dem weniger hitzebeständigen Kunststoff besteht. Sie kann aus einem metallischen Werkstoff hergestellt sein. Dieser kann der gleiche Werkstoff sein wie der Werkstoff der Metallprofile. Alternativ kann die Aussteifung 65 auch aus einem Kunststoffwerkstoff hergestellt sein, der hitzebeständiger ist als jener, aus dem die Querstege 64 und die Füße 17a, b; 19a, b bestehen. Die Aussteifung 65 ist vorzugsweise stoffschlüssig auf dem jeweiligen Quersteg 64 z.B. durch Kleben befestigt. Die Aussteifung 65 erstreckt sich bis in die Fußleistenbereiche bzw. bis Füße 17a, b; 19a, b des jeweiligen Verbindungsstegs 17, 19 hinein.

Die Aussparungen 63 weisen bevorzugt in Haupterstreckungsrichtung X eine Erstreckung X₆₃ zwischen 100 mm und 200 mm, besonders bevorzugt zwischen 125 mm und 175 mm auf.

Die Aussparungen 63 erstrecken sich ferner vorzugsweise in der dazu senkrechten Richtung Z vorzugsweise über den gesamten Bereich zwischen den Füßen 17a, b; 19a, 19b, so dass zwischen den Füßen 17a, b; 19a, b der gesamte Abstand zwischen den Metallprofilen von der Aussparung 63 in Z-Richtung überdeckt ist. Dies wird besonders bevorzugt und erleichtert das Montieren von Beschlägen in besonderer Weise. Alternativ kann sich die Aussparung 63 aber auch nur über bis zu 75%, insbesondere bis zu 50% der Breite des jeweiligen Verbindungssteges 17, 19 erstrecken.

Die Querstege 64 weisen vorzugsweise in der Haupterstreckungsrichtung X eine Erstreckung von 15 mm bis 55 mm, besonders bevorzugt zwischen 20 mm und 35 mm auf.

Die Aussteifung 65 erstreckt sich zudem in Haupterstreckungsrichtung X zwischen 5 mm und 25 mm, besonders bevorzugt zwischen 5 mm und 20 mm.

Diese Maße werden bevorzugt und an zumindest einer oder mehreren der Aussparungen 63 erreicht. Damit lassen sich die fertigen Verbundprofile gut weiterverarbeiten, so für die Blend- oder Flügelrahmen 2, 1 jeweils zwischen den Aussteigungen 65 auf Gehrung schneiden und es lassen sich besonders gut Beschläge im Bereich der Aussparungen 63 montieren.

Der jeweilige Verbindungssteg 17, 19 kann vorzugsweise aus einer Kombination aus einfachem Polyamid als Basisstruktur für die Füße 17a, b; 19a, b und mit hitzebeständigen Kunststoff-Brückenabschnitten als Aussteifungen 65 hergestellt sein. Alternativ kann der mindestens eine Verbindungssteg 17, 19 auch aus einem metallischen Werkstoff hergestellt sein oder aus einer Kombination aus einem metallischen Werkstoff und einem Kunststoffwerkstoff hergestellt sein.

Nachfolgend seien weitere Details eines bevorzugten Verbundprofils 400 insbesondere des Flügelrahmens erläutert. Die Verbundprofile 400, aus denen der Flügelrahmen 2 der Tür 1 aufgebaut ist, weisen ebenfalls jeweils ein Innenprofil 14 auf, das einem Innenraum eines Gebäudes zugeordnet ist und ein Außenprofil 15, wobei das Außenprofil 15 in der Regel der witterungsbeaufschlagten Seite eines Gebäudes zugeordnet ist. Das Außenprofil 15 kann aber alternativ auch innen liegen. Zudem kann das Verbundprofil 400 auch ein Teil einer Tür 1 oder eines Fensters sein, das vollständig im Gebäudeinneren liegt und beispielsweise einen Gang unterteilt oder abschließt.

Die Innenprofil 14 und das Außenprofil 15 weisen jeweils zumindest eine Hohlkammer 20b, 21b auf, in die hier jeweils zwei zweite Stege 22c, 22d bzw. 23c, 23d hineinragen. Alternativ kann die jeweilige Hohlkammer 20b, 21b auch weniger als zwei Stege 22c, 22d bzw. 23c, 23d oder mehr als zwei Stege 22c, 22d bzw. 23c, 23d aufweisen. Die Stege 22c, 22d bzw. 23c, 23d können alternativ auch jeweils die gesamte Hohlkammer 20b, 21b durchziehen. Alternativ können das Innenprofil 14 und das Außenprofil 15 deshalb auch jeweils mehr als eine Hohlkammer 20b, 21b aufweisen.

In die Hohlkammern 20b, 21b sind hier beispielhaft, aber auch vorteilhaft, jeweils zwei Einlagestreifen 24c, 24d bzw. 25c, 25d mit brandhemmenden Eigenschaften eingesetzt, die jeweils durch die Stege 22c, 22d bzw. 23c, 23d in ihrer Lage gehalten werden. Alternativ können auch jeweils mehr als zwei oder weniger als zwei Einlagestreifen 24c, 24d bzw. 25c, 25d mit brandhemmenden Eigenschaften in die Hohlkammer(n) 20b, 21b eingesetzt sein.

Die Einlagestreifen 24c, 24d bzw. 25c, 25d mit brandhemmenden Eigenschaften sind solche Streifen, die im Brandfall eine gewisse Brandwärme bzw. -energie aufnehmen können und/oder aktiv kühlen können. Sie können aus einem eine hohe Wärmekapazität aufweisenden Formkörper z.B. aus Beton bestehen. Sie können aber auch aus einem oder mehreren Formkörpern bestehen, die wärmebindendes hydrophiles Adsorbens enthalten (siehe z.B. DE 197 00 696 C und DE 4443762 A1).

Das Innenprofil 14 und das Außenprofil 15 des Verbundprofils 400 sind jeweils im in Fig. 2 dargestellten Beispiel aus einem Leichtmetall durch Strangpressen hergestellt. Das Innenprofil 14 und das Außenprofil 15 des Verbundprofils 400 können aber auch aus anderen geeigneten Werkstoffen für Fensterprofile -wie z.B. Stahl oder Kunststoff oder einem Verbund daraus- durch entsprechend geeignete Fertigungsverfahren -wie z.B. Extrusion, ein Zerspanungsprozess oder Walzprofilieren bzw. Rollformen oder einer Kombination daraus- hergestellt sein.

Das Innenprofil 14 und die Außenprofil 15 sind durch die (bereits erläuterten) Verbindungsstege 18 und 19 form- und kraftschlüssig nach Art eines schubfesten Verbundes miteinander verbunden. Um Wiederholungen zu vermeiden wird an dieser Stelle auf die Beschreibung des Verbindungsstegs 19 weiter oben und auf die Fig. 4a bis 4c hingewiesen. Das Verbundprofil 400 bildet einen Innenraum IR₂ aus.

Das Verbundprofil 400 weist ferner den Glasfalz 30 aus, an dessen Seite das Flächenelement 8, wie z.B. eine Isolierglasscheibe gehalten ist.

Das Verbundprofil 300, aus dem der Blendrahmen 3 aufgebaut ist und das Verbundprofil 400, aus dem der Flügelrahmen 2 aufgebaut ist, bilden im geschlossenen Zustand der Tür 1 den Falzraum 31 aus. Weiterhin weisen das Verbundprofil 300 und das Verbundprofil 400 jeweils mehrere T-förmige Nuten auf, die jeweils in dem jeweiligen Innenprofil 12, 14 bzw. Außenschale 13, 15 angeordnet sind.

Das Außenprofil 15 des Verbundprofils 400, aus dem der Flügelrahmen 2 aufgebaut ist, bildet in einer Verlängerung eines Stegs 32 an einem freien Ende des Stegs 32 eine Nut 33 aus, in die ein Dichtungsprofil 34 eingesetzt ist, die einen Spalt zwischen dem Außenprofil 15 des Verbundprofils 400 und dem Außenprofil 13 des Verbundprofils 300, aus dem der Blendrahmen 3 aufgebaut ist, abdichtet. Durch dieses Dichtungsprofil 34 wird der Falzraum 31 gegen die Außenseite der Tür 1 abgedichtet.

Das Innenprofil 12 des Verbundprofils 300, aus dem der Blendrahmen 3 aufgebaut ist, bildet in einer Verlängerung eines Stegs 35 an einem freien Ende des Stegs 35 eine Nut 36 aus, in die ein Dichtungsprofil 37 eingesetzt ist, die einen Spalt zwischen dem Innenprofil 14 des Verbundprofils 400 aus dem der Flügelrahmen 3 aufgebaut ist und dem Innenprofilprofil 13 des Verbundprofils 300, abdichtet. Durch dieses Dichtungsprofil 37 wird der Falzraum 31 gegen die Innenseite der Tür 1 abgedichtet.

Eine weitere Nut 38, die ein Steg 39 des Außenprofils 15 des Verbundprofils 400, aus dem der Flügelrahmen 2 aufgebaut ist, ausbildet, nimmt ein Dichtungsprofil 40 auf, mit dem der äußere Spalt zwischen dem Flächenelement 8 und dem Außenprofil 15 des Verbundprofils 400 abgedichtet wird. Das außenseitige Dichtungsprofil 40 ist als sogenannte Anlagedichtung gestaltet.

In einer weiteren Nut 41, die das Innenprofil 14 des Verbundprofils 400 ausformt, greift eine Glashalteleiste 42 ein. Die Glashalteleiste 42 ist mit einem raumseitigen Dichtungsprofil 43 versehen, die den raumseitigen Spalt zwischen Flächenelement 18 und Glashalteleiste 42 abdichtet. Das raumseitige Dichtungsprofil 43 ist hier als Steckdichtung gestaltet und weist eine Nut 44 auf, über die sich das raumseitiges Dichtungsprofil 43 an einem Steg 45 der Glashalteleiste 42 abstützt.

Das Innenprofil 12 und das Außenprofil 13 des Verbundprofils 300 weisen jeweils an ihren zueinander gewandten bzw. weisenden Innenseiten - also den Wandungen, welche nachfolgend auch als Basiswandung 66a, 66b genannt werden, der Innenseite des jeweiligen Profils 12, 13- jeweils oberhalb von den ersten Nuten 27a, 27b, in denen der zweite Verbindungssteg 17 gehalten ist, bzw. der dem Innenraum IR₁ bzw. des Verbundprofils 300 abgewandte Seite der ersten Nuten 27a, 27b, Funktionskonturen 46a, 46b auf.

Analog dazu weisen das Innenprofil 14 und das Außenprofil 15 des Verbundprofils 400 jeweils an ihren zueinander gewandten bzw. weisenden Innenseiten - also den Basiswandungen 66c, 66d der Innenseite des jeweiligen Profils 14, 15- jeweils oberhalb von den ersten Nuten 29a, 29b, in denen der zweite Verbindungssteg 19 gehalten ist, bzw. an der von dem Innenraum IR2 bzw. des Verbundprofils 400 abgewandte Seite der ersten Nuten 29a, 29b (siehe Fig. 3), Funktionskonturen 47a, 47b auf.

Mit dem Begriff "Innenseite" ist jeweils die Seite bzw. Wandung gemeint, die dem Innenraum IR₁, IR₂ des jeweiligen Verbundprofils 300, 400 zugewandt ist.

Im Folgenden wird - um Wiederholungen zu vermeiden - das Verbundprofil 400 beschrieben, aus dem der Flügelrahmen 2 der Tür 1 aufgebaut ist. Die Ausführungen gelten analog oder beziehungsweise auch für das Verbundprofil 300, aus dem der Blendrahmen 3 hergestellt ist, siehe dazu auch Fig. 2.

In Fig. 3 ist gut erkennbar dargestellt, dass die Funktionskonturen 47a, 47b bzw. 46a, 46b zumindest jeweils einen Querschenkel bzw. eine erste Nutwand 49a, 49b bzw. 48a, 48b umfassen, der jeweils senkrecht von den zueinander gewandten bzw. weisenden Innenseiten bzw. Wandungen 66a, 66b bzw. 66c, 66d des Innenprofils 14 bzw. 12 und des Außenprofils 15 bzw. 13 vorsteht.

An dem jeweiligen Ende dieser ersten Nutwand 49a, 49b bzw. 48a, 48b ist jeweils ein Steg 51a, 51b bzw. 50a, 50b ausgebildet, der vorzugsweise als Parallelsteg ausgebildet ist und sich jeweils parallel zu der jeweiligen Basiswandung 66a, 66b bzw. 66c, 66d des Innenprofils14 bzw.12 und des Außenprofils 15 bzw. 13 erstreckt, aber kürzer als diese ist. Insgesamt bilden die jeweiligen Nutwände 49a, 49b bzw. 48a, 48b und der Steg 51a, 51b bzw. 50a, 50b im Querschnitt im Wesentlichen eine L-Form aus.

Dadurch bilden die Funktionskonturen 47a, 47b bzw. 46a, 46b jeweils im Zusammenspiel mit den zueinander gewandten bzw. weisenden Wandungen 66a, 66b bzw. 66c, 66d des Innenprofils 14 bzw. 12 und des Außenprofils 15 bzw. 13 jeweils eine zweite Nut 67a, 67b bzw. 67c, 67d aus.

Vorzugsweise sind diese Funktionskonturen 47a, 47b bzw. 46a, 46b als Mehrfachfunktionskonturen ausgebildet, die nicht nur eine sondern mehrere Funktionen erfüllen/realisieren.

Die Funktionskonturen können beispielsweise eine Befestigungsnut ausformen. Es ist vorteilhaft, wenn die Funktionskonturen 47a, 47b bzw. 46a, 46b im Zusammenspiel mit den jeweiligen Basiswandungen 66a, 66b bzw. 66c, 66d zumindest zwei der vorgenannten Funktionsnuten 67a, 67b bzw. 67c, 67d mit begrenzen.

Vorzugsweise weisen die Funktionskonturen 47a, 47b bzw. 46a, 46b Rastmittel wie einen oder mehrere Hinterschnitte auf, die mit einem korrespondierenden Rastmittel wie einer oder mehreren Rastkanten zusammenwirken können. Diese Hinterschnitte werden nachfolgend auch als Einkerbungen 69 bezeichnet. Die Funktionskonturen 47a, 47b bzw. 46a, 46b können auch eine Gewindestruktur aufweisen (hier nicht dargestellt).

Sofern die Funktionsnuten 67a, 67b bzw. 67c, 67d als Befestigungsnuten verwendet werden, sind die Befestigungsnuten vorzugsweise zum Festlegen von vorzugsweise form- und/oder kraftschlüssig wirkenden Befestigungselementen ausgelegt, die durch eine lineare Bewegung in den Befestigungsnuten festlegbar sind.

Die Funktionsnuten 67a, 67b bzw. 67c, 67d können alternativ auch noch andere Funktionen übernehmen.

Analog dazu weisen das Innenprofil 14 und das Außenprofil 15 des Verbundprofils 400 jeweils an ihren zueinander gewandten bzw. weisenden Innenseiten - also den Wandungen 66c, 66d der Innenseite des jeweiligen Profils 14, 15- jeweils oberhalb von den ersten Nuten 27a, 27b, in denen der zweite Verbindungssteg 19 gehalten ist, bzw. der dem Innenraum IR1 bzw. des Verbundprofils 300 abgewandte Seite der ersten Nuten 27a, 27b (siehe Fig. 3), Funktionskonturen 47a, 47b auf.

Vorteilhaft ist, dass die Verbindungsstege 16, 17 bzw. 18, 19 jeweils direkt unterhalb der zweiten Nuten 67a, 67b bzw. 67c, 67d bzw. in Bezug auf die zweiten Nuten 67a, 67b bzw. 67c, 67d jeweils in Richtung des Innenraumes IR1 bzw. IR2 des Verbundprofils 300 bzw. 400 positioniert sind.

Dadurch ergibt sich jeweils ein relativ langer Querschnitt der Verbindungsstege 16, 17 bzw. 18, 19, wodurch sich die Wärmedämmeigenschaften der Verbindungsstege vorteilhaft verbessern, ohne dafür die Dimensionen des Verbundprofils 300 bzw. 400 insgesamt in Erstreckungsrichtung der Querschnittslänge der Verbindungsstege 16, 17 bzw. 18, 19 vergrößern zu müssen und / oder die Dimensionen der Innenprofile 12 bzw. 14 und / oder der Außenprofile 13 bzw. 15 verkleinern zu müssen.

In Fig. 5a bis Fig. 5c ist ein Verfahren dargestellt, mit dem ein Verbindungssteg 17 an dem Metallprofil 13 des Verbundprofils 300 angeordnet und befestigt.

Exemplarisch ist hier jeweils das Außenprofil 13 des Verbundprofils 300 in einem Ausschnitt dargestellt. Im Folgenden wird deshalb -um Wiederholungen zu vermeiden- das Außenprofil 13 des Verbundprofil 300 beschrieben, aus dem der Blendrahmen 3 der Tür 1 aufgebaut ist, sofern nicht ausdrücklich ein anderes Profil 12, 14, 15 beschrieben wird. Die Ausführungen gelten deshalb analog auch für eine Befestigung eines Befestigungssteges oder desselben Befestigungssteges 17 an dem Innenprofil 12 des Verbundprofils 300 sowie für die Montage des Verbindungsstegs 19 an dem Innenprofil 14 und dem Außenprofil 15 des Verbundprofils 400, aus dem der Flügelrahmen 2 hergestellt ist, siehe dazu auch Fig. 2.

Die Funktionskonturen 46a, 46b, die jeweils einstückig an das Innenprofil 12 und Au-βenprofil 13 z.B. durch Strangpressen geformt sind, werden im Rahmen der Montage des Verbundprofils 300 derart umgeformt, dass zumindest ein (hier verbreitertes) Ende des Verbindungsstegs 17 form- und kraftschlüssig mit dem Innenprofil 12 und Außenprofil 13 verbunden wird.

In Fig. 5a ist das Außenprofil 13 des Verbundprofils 300 in einem Ausschnitt dargestellt. Gut erkennbar dargestellt ist eine erste Nut 27b, die in Fig. 5a jedoch noch nicht in ihrer gebrauchsfähige Geometrie vorliegt, sondern erst durch Umformung der Funktionskontur 46b in ihre gebrauchsfähige Geometrie gebracht wird. Diese nicht gebrauchsfähige Geometrie wird im Rahmen der vorliegenden Erfindung auch Ausgangskontur genannt. Die erste Nut 27b weist eine erste stegförmige Nutwand 48b sowie eine zweite stegförmige Nutwand 52b auf, welche die Nut 27b begrenzt. Die zweite Nutwand 52b weist hier einen Hinterschnitt auf.

Ein Fuß 17a - hier in Form eines verdickten - Endbereichs des Verbindungsstegs 17 ist in der Nut 27b angeordnet. Er wurde beispielsweise (mit dem gesamten leistenartigen Verbindungssteg) senkrecht zur Bildebene der Fig. 5a eingeschoben. Ebenso sind die (vorzugsweise verdickten) Endbereiche der Verbindungsstege 16, 18 und 19 jeweils als randseitiger Fuß zu verstehen. Diese kann vorzugsweise als Fußleiste ausgebildet sein, ähnlich wie einer Kederleiste und kann sich besonders bevorzugt randseitig über die gesamte Länge des Verbindungssteges erstrecken.

Bevorzugt ist der Fuß 17a auf die zweite Nutwand 52b aufgelegt bzw. liegt an dieser an. Der Fuß 17a des Verbindungsstegs kann mit dem Hinterschnitt der zweiten Nutwand 52b geometrisch korrespondieren und bei Auflage auf der zweiten Nutwand 52b in horizontaler Richtung in Bezug auf die Zeichenebene der Fig. 5a definiert in der Nut 27b positioniert sein.

Die Funktionskontur 46b weist ferner einen Querschenkel auf, welcher einerseits als die erste Nutwand 48b die erste Nut 27b mit begrenzt. Die erste Nut 27b ist etwa U-förmig. Die erste Nutwand 48b und die zweite Nutwand 52b bilden die Längsschenkel des U und eine Basiswandung 66b den Grund der ersten Nut 27b.

Die Funktionskontur 46b, d.h. hier die erste Nutwand 48b und der mit ihr verbundene Steg 50b, und ein entsprechend langer Abschnitt der Basiswandung 66 bilden zusammen die zweite Nut 67 aus. Die Basiswandung 66 erstreckt sich in einem gedachten Koordinatensystem in X-Richtung. Sie erstreckt sich ferner senkrecht zur Zeichenebene (in ihrer Haupterstreckungsrichtung, die auch der Richtung eines Strangpressens zur Herstellung der Metallprofile entspricht).

Die erste Nutwand 48b und der Steg 50b sind senkrecht oder im Wesentlichen senkrecht zueinander ausgerichtet. Die Gesamtheit aus diesen beiden Nutwänden ist aber um einen Winkel β >0 °, insbesondere zwischen 5° und 25° zur Basiswand hin geneigt, so dass die u-förmige zweite Nut 67 sich ausgehend von ihrem Grund, den die erste Nutwand 48b ausbildet, zu ihrer offenen Seite hin verjüngt. Diese Verjüngung wird bei der nachfolgenden Herstellung gang oder im Wesentlichen aufgehoben, um mit dem Hammer, der aus der ersten Nutwand 48b und dem Steg 66b gebildet wird, den Verbindungssteg 17 sicher in der ersten Nut 27b zu verankern.

Somit wird zum Befestigen bzw. Verankern des Verbindungsstegs ein Verschwenken der Position des insgesamt L-förmigen Hammers aus dem Steg 50b und der ersten Nutwand 48b dazu genutzt, um die Öffnungsbreite der ersten Nut 27b zu verringern, um den Fuß des Verbindungssteges 17 in der ersten Nut 27b zu verankern. Gleichzeitig wird dabei die zweite Nut 67 weiter geöffnet, so dass sie gut nutzbar ist.

Die zweite Nutwand 52b der ersten Nut 27b liegt bezogen auf einen jeweils korrespondierenden äußeren Falzbereich weiter entfernt und die erste Nutwand 48b näher zu dem jeweiligen korrespondierenden Falzbereich hin gewandt.

Die Funktionskontur 46b weist an einer der ersten Nut 27b zugewandten Seite der ersten Nutwand 48b einen optionalen Vorsprung 53b auf, der sich nach einer erfolgten Umformung der Funktionskontur 46b auf den Fuß17a bzw. den Endbereich des Verbindungssteges 17 drückt und/oder in den Endbereich bzw. den Fuß 17a eingreift und dadurch eine form- und kraftschlüssige Verbindung nach Art eines schubfesten Verbundes gewährleistet.

Alternativ kann der Vorsprung 53b auch an der zweiten Nutwand 52b angeordnet sein, derart, dass er in das Innere der ersten Nut 27b, den sogenannten ersten Nutraum, hineinragt.

Ferner weist die erste Nutwand 48b an ihrem Übergang zu einer in Bezug auf die Zeichenebene der Fig. 5a vertikale Wand, der Basiswandung 66b, des Außenprofils 13 hier eine Wandstärkenverringerung 54b auf. Durch die als Option vorgesehene Wandstärkenverringerung 54b wird die Umformbarkeit der Nutwand 48b und damit die Umformbarkeit der Funktionskontur 46b vorteilhaft verbessert und die Umformung vorteilhaft an eine definierte Stelle der Nutwand 48b und damit der Funktionskontur 46b konzentriert. Die Querschnittsverengung 54b weist deshalb die geringste Dicke der ersten Nutwand 48b in Bezug auf ihren Querschnitt auf.

Nachfolgend sei näher beschrieben, wie der Verbindungssteg 17 in der ersten Nut 27b verankert wird, in dem der Hammer so verschwenkt wird, dass der Winkel β auf 0° verringert wird.

In Fig. 5a ist ferner ein erstes Umformwerkzeug dargestellt, dass als Rollen- bzw. Walzenpaar ausgeführt sein kann oder aus zwei Rollen bestehen kann. Hier ist jeweils nur eine erste Rolle 55a dargestellt.

Der Begriff "Rollenpaar" bezieht sich auf eine Anordnung der Rollen analog zu einem Duo-Walzgerüst. D.h. die Rollen sind in einer vertikalen Richtung zu dem Querschnitt des Verbundprofils 300 bzw. 400, wie er z.B. in Fig. 2 dargestellt ist, angeordnet und geben zwischen sich einen Zwischenraum frei, durch den die zu montierenden Teile des Verbundprofils bzw. das Verbundprofil hindurch geführt wird.

Alternativ oder in Kombination zu einer Anordnung analog zu einem Duo-Walzgerüst kann sich der Begriff "Rollenpaar" auch auf eine Anordnung von jeweils zwei Rollen nebeneinander beziehen, so dass jede der zwei nebeneinander angeordnete Rollen vorzugsweise zeitsynchron jeweils eine Funktionskonturen 46a, 46b bzw. 47a, 47b umformt. Dadurch wird vorteilhaft eine hohe Produktivität des Verfahrens erreicht. Dabei können die Profile unter örtlich feststehenden aber drehbaren Rollen hindurchgeführt werden oder es werden die Rollen auch linear bewegt und über die dann vorzugsweise stillstehenden Profile hinweggerollt.

Die L-förmige Kontur mit der ersten Nutwand 48b und dem Steg 46b, die durch die Rollenwerkzeuge umgeformt oder angeformt wird, wird in der Fachsprache auch als "Hammer" bezeichnet, da sie wie solche auf die - korrespondierend fachsprachlich auch als "Amboss" bezeichnete - zweite Nutwand 52b einwirken und zwischen sich den Fuß 17a bzw. den verdickten Endbereich des Verbindungssteges 17 einklemmen.

Durch die gewählte Ausgestaltung der Funktionskonturen 47a, 47b bzw. 46a, 46b mit den direkt aneinander liegenden ersten und zweiten Nuten27b und 67 können die Verbindungsstege 17, 19 der Verbundprofile 300, 400 sehr lang ausgestaltet werden, so dass sie relativ zum Stand der Technik vorteilhaft verbesserte Wärmedämmeigenschaften erreichen, ohne die Verbundprofile 300, 400 insgesamt in Bezug auf die Glasfalzbreite des Verbundprofils 400 größer gestalten werden müssen.

Die Rolle 55a weist einen Absatz 56a auf, der sich auf eine in Bezug auf die Zeichenebene der Fig. 5a horizontale Wand des Außenprofils 13 abstützt. Der definierte Wirkdurchmesser bzw. der definierte Umfang einer ersten Zylindermantelfläche 68a der Rolle 55a drückt dementsprechend mit einem definierten Übermaß auf die Stirnseite des Stegs 50b der Funktionskontur 46b, so dass die Funktionskontur 46b insgesamt über die Wandstärkenverringerung 54b um einen definierten Betrag (siehe ursprüngliche Kontur des Stegs 50b vor der Umformung jeweils in dünner Volllinie in Fig. 5a bis 5c) gegen den Uhrzeigersinn gebogen bzw. verformt wird. Mit einer zweiten Zylindermantelfläche 70a, 70b, 70c, 70d, 70e kann die jeweilige Rolle 55a-c, 60a-c und 57a, b auf einer Fläche des jeweiligen Metallprofils oder des Verbindungsstegs aufliegen und eine Führung des Werkzeugs ermöglichen. Dieser Werkzeugaufbau ist zur Herstellung der Varianten eines Verbundprofils der Fig. 5 - 7 verwendbar.

Die Rolle 55a und / oder ihre Gegenrolle kann nach einer Variante in vorteilhafter Weise Vorsprünge oder Riffelungen, z.B. radiale Riffelungen, aufweisen, durch die ein sicherer Vorschub der zu montierenden Teile des Verbundprofils 300 bzw. das Verbundprofil 300 gewährleistet ist.

In Fig. 5b ist das Außenprofil 13 des Verbundprofils 300 in einem Ausschnitt dargestellt.

In Fig 5b ist ferner ein zweites Umformwerkzeug dargestellt, dass ebenfalls als Rollen- bzw. Walzenpaar ausgeführt sein kann oder aus zwei Rollen bestehen kann und von dem ebenfalls nur eine erste Rolle 55b dargestellt ist.

Die Rolle 55b weist ebenfalls einen Absatz 56b auf, der sich auf eine in Bezug auf die Zeichenebene der Fig. 5b horizontale Wand des Außenprofils 13 abstützt. Der definierte Zylinderumfang 68b der Rolle 55b, der um einen definierten Betrag größer ist als der Zylinderumfang 68a der Rolle 55a, drückt dementsprechend mit einem definierten Übermaß auf die Stirnseite des Stegs 50b der Funktionskontur 46b, so dass die Funktionskontur 46b insgesamt über die Querschnittsverengung 54b um einen weiteren definierten Betrag (siehe ursprüngliche Kontur des Stegs 50b vor der Umformung in dünner Volllinie) gegen den Uhrzeigersinn gebogen bzw. verformt wird.

Die Rolle 55b und / oder ihre Gegenrolle kann/können ebenfalls radial Riffelungen aufweisen, durch die ein sicherer Vorschub der zu montierenden Teile des Verbundprofils 300 bzw. das Verbundprofil 300 gewährleistet ist.

In Fig. 5c ist das Außenprofil 13 des Verbundprofils 300 in einem Ausschnitt dargestellt.

In Fig 5c ist ferner ein drittes Umformwerkzeug dargestellt, dass hier ebenfalls als Rollen- bzw. Walzenpaar ausgeführt ist und von dem ebenfalls nur die eine erste Rolle 55c dargestellt ist.

Die Rolle 55c weist ebenfalls einen Absatz 56c auf, der sich auf eine in Bezug auf die Zeichenebene der Fig. 5c horizontale Wand des Außenprofils 13 abstützt. Der definierte Zylinderumfang 68c der Rolle 55c, der um einen definierten Betrag größer ist als der Zylinderumfang 68b der Rolle 55b, drückt dementsprechend mit einem definierten Übermaß auf die Stirnseite des Stegs 50b der Funktionskontur 46b.

Dadurch wird die Funktionskontur 46b insgesamt über die Querschnittsverengung 54b um einen definierten Betrag (siehe ursprüngliche Kontur des Stegs 50b vor der Umformung in dünner Volllinie) gegen den Uhrzeigersinn in ihre gebrauchsfähige Lage gebogen bzw. verformt, so dass die Form bzw. Kontur des finalen Verbundprofils erreicht wird. Dadurch erhält auch die Nut 27b ihre endgültige Geometrie und der Verbundsteg 17 wird form- und kraftschlüssig mit dem Außenprofil 13 verbunden.

Insgesamt formt sich an der Funktionskontur 46b dadurch auch die zweite Nut 67b aus, die z.B. als eine Eckverbinderaufnahmenut zur Aufnahme eines Eckverbinders oder als eine Befestigungsnut dienen kann.

Die Rolle 55c und / oder ihre Gegenrolle kann/können ebenfalls radial Vorsprünge oder Riffelungen aufweisen, durch die ein sicherer Vorschub der zu montierenden Teile des Verbundprofils 300 bzw. das Verbundprofil 300 gewährleistet ist.

Das Verfahren nach Fig. 5a bis Fig. 5c arbeitet also mit einem dreistufigen Umformprozess, wobei jede Umformstufe bzw. ein Rollenpaar einen definierten Teilbetrag zur Umformung der Funktionskontur 46b in ihre gebrauchsfähige Lage beiträgt. Die Rollenpaare sind hier in Bezug auf eine Vorschubrichtung des Verbundprofils 300 senkrecht zur Zeichenebene der Fig. 5a bis 5c hintereinander angeordnet.

In Fig. 6a bis Fig. 6f ist ein alternatives, in Grundzügen aber ähnliches Verfahren zu Fig. 5a bis Fig. 5c dargestellt. Um Wiederholungen zu vermeiden, werden im Folgenden deshalb im Wesentlichen lediglich Abweichungen, Änderungen oder Ergänzungen zu dem Verfahren nach Fig. 5a bis Fig. 5c beschrieben. Das in Fig. 6e dargestelltes Verbundprofil 400 weist vorzugsweise wieder das Au-βenprofil 15 und das Innenprofil 14 auf. Dargestellt ist das Innenprofil 14.

Bei dem Innenprofil 14 nach Fig. 6a bis Fig. 6d weist die Funktionskontur 47a an ihrer ersten Nutwand 49a einen Vorsprung 53c auf, der abweichend zu der Funktionskontur 46b nach Fig. 5a bis Fig. 5c in dem Übergangsbereich zwischen Nutwand 49b und Steg 51a angeordnet ist.

Anders als in Fig. 5 sind hier der Hammer aus der ersten Nutwand 49a und dem Steg 47a nicht schräg sondern im Wesentlichen rechtwinklig zur Basiswand 66 ausgerichtet. Dennoch wird an diesem Hammer zur Befestigung des Verbindungssteges 19 etwas umgeformt. Dies ist der Vorsprung 53c, der in eine Position geschwenkt wird, in welcher er den Fuß 19a des Verbindungssteges 19 in der ersten Nut 29a verriegelt.

Der Vorsprung 53c ist hier dafür vorgesehen, in eine geometrisch korrespondierende Vertiefung mit Hinterschnitt einzugreifen, die der Verbindungssteg 19 an seinem verdickten Endbereich bzw. dem Fuß 19a aufweist. Hierfür weist der Vorsprung 53c vorzugsweise seinerseits einen Dorn oder eine Spitze oder dgl. auf, welcher nach der Umformung in den Nutraum der ersten Nut 29a hineinragt, in welcher der verdickte Endbereich des Verbindungssteges 19 angeordnet ist. Dadurch wird der Verbindungssteg 19 form- und kraftschlüssig festgelegt, wodurch eine Verbindung nach Art eines senkrecht zur Querschnittsebene/Bildebene schubfesten Verbundes erzeugt wird. Der Vorsprung 53a bzw. der Dorn kann in seinem Inneren der Metallmatrix eine Materialverstärkung, wie z.B. einen Draht, aufweisen. Die erste Nut 29a wird hier zudem durch eine zweite stegförmige Nutwand 52a begrenzt.

Die nötige Umformung durch eine Umformung des Vorsprungs 53c durch Rollen(paare) erreicht, welche aus zwei Rollen 57a, 57b gebildet werden. Dazu weisen die Rollen 57a, 57b jeweils einen Umfangs-Abschnitt 58a, 58b auf, der sich hier jeweils -abweichend von den Rollen 55a, 55b, 55c nach Fig. 5a bis Fig. 5c- auf der Stirnseite des Stegs 51a der Funktionskontur 47a abstützt.

Die Wirkgeometrie der Rollen 57a, 57b, die an der Umformung beteiligt ist, ist hier jeweils eine Fase 59a, 59b, die die Rolle 57a, 57b jeweils an ihrem größten Durchmesser aufweist und die jeweils dem Absatz 58a, 58b zugewandt ist. Diese Fase mündet bei ihrem größten Durchmesser in eine Zylindermantelfläche 70e

Durch die Fase 59a, 59b wird in Bezug auf die Rolle 57a, 57b jeweils neben einer radial wirkenden Umformkraft auch jeweils eine axial wirkende Umformkraft erzeugt, die den Vorsprung 53c der Funktionskontur 47a so umformen, dass er in die geometrisch korrespondierende Vertiefung mit Hinterschnitt eingreift, die der Verbindungssteg 19 an seinem verdickten Endbereich aufweist, wie dies in Fig. 6d und Fig. 6f dargestellt ist.

Die Rollen 57a, 57b und / oder ihre jeweilige Gegenrolle können jeweils ebenfalls radial Riffelungen aufweisen, durch die ein sicherer Vorschub der zu montierenden Teile des Verbundprofils 400 gewährleistet ist.

Das Verfahren nach Fig. 6a bis Fig. 6f arbeitet also -abweichend zu dem Verfahren nach Fig. 5a bis Fig. 5c- mit einem vorzugsweise zweistufigen Umformprozess, wobei jede Umformstufe bzw. ein Rollenpaar einen definierten Teilbetrag zur Umformung der Funktionskontur 47a in ihre gebrauchsfähige Lage beiträgt. Die Rollenpaare sind hier in Bezug auf eine Vorschubrichtung des Verbundprofils 400 senkrecht zur Zeichenebene der Fig. 6b und 6c hintereinander angeordnet. Durch den Umformprozess wird somit durch den Vorsprung 53c ein Rand der Nutöffnung ausgebildet mit einem Dorn bzw. vom Rand ausgehenden Vorsprung, welcher in die Nut und somit auf oder in den darin angeordneten Fuß des Verbindungssteges 19 drückt.

In Fig. 7a bis Fig. 7e ist ein ähnliches Verfahren zu dem Fig. 5a bis Fig. 5c dargestellt. Um Wiederholungen zu vermeiden, werden im Folgenden deshalb im Wesentlichen Abweichungen, Änderungen oder Ergänzungen zu dem Verfahren nach Fig. 5a bis Fig. 5c beschrieben.

In Fig. 7a ist das Außenprofil 13 des Verbundprofils 300 in einem Ausschnitt dargestellt. Fig. 7a zeigt das Außenprofil 13 in einem Zustand, in dem die Funktionskontur noch nicht ihre gebrauchsfähig ausgeformte Lage erreicht hat. Das Außenprofil 13 gleicht dem Außenprofil 13 nach Fig. 5a. Deshalb wird hinsichtlich einer detaillierten Beschreibung der Ausprägung der Funktionskontur 46b auf die Beschreibung der Figuren 5a bis 5c verwiesen.

Wesentlich ist hier, dass der Hammer aus dem Steg 46b und der ersten Nutwand wiederum um den Winkel β geneigt zur Basiswand 66 ausgerichtet ist, so dass im Ausgangszustand sich die Nutbreite zur offenen Seite verringert, was im Laufe des nachfolgenden Umformprozesses wieder aufgehoben wird.

Durch das in Fig. 7a bis Fig. 7e dargestellte Montageverfahren wird der Verbindungssteg 17 an seinem Fuß 17a in Bezug auf die Zeichenblattebene der Fig. 7a in senkrechter Richtung festgelegt. Dadurch wird der Verbindungssteg 17 form- und kraftschlüssig festgelegt, wodurch eine Verbindung nach Art eines schubfesten Verbundes erzeugt wird. Dies wird durch die Umformung der Funktionskontur 46b durch Rollenpaare erreicht, in denen jeweils die Rollen 60a, 60b, 60c angeordnet sind.

Die Rolle 60a in Fig. 7b weist einen Umfangs-Absatz 61a auf, der sich hier jeweils - abweichend von den Rollen 55a, 55b, 55c nach Fig. 5a bis Fig. 5c- auf der Stirnseite des Stegs 50b der Funktionskontur 46b abstützt.

Die Wirkgeometrie der Rolle 60a, die an der Umformung beteiligt ist, ist hier die Umfangsfläche des Absatzes 61a, die an der Stirnseite des Stegs 50b wirkt, sowie eine Fase 62a, die die Rolle 60a an ihrem größten Durchmesser aufweist und die dem Absatz 61a zugewandt ist und ebenfalls auf den Steg 50b wirkt. Der Bereich der Rolle 60a mit dem größten Außendurchmesser, der die Fase 62a ausbildet, die auf den Absatz 61a ausläuft, taucht hier in die noch nicht gebrauchsfähig ausgeformte Nut ein, die zwischen einer Wand des Außenprofils 13 und dem Steg 50b der Funktionskontur 46b gebildet ist.

Der Durchmesser des Absatzes 61a und die Fase 62a bilden gemeinsam einen umformtechnische Wirkgeometrie an der Rolle 60a aus, die durch den Durchmesser des Absatz 61a sowohl in Bezug auf die Rolle 60a eine radial wirkenden Umformkraft also durch die Fase 62a auch eine axial wirkende Umformkraft erzeugt, die die Funktionskontur 46b so umformen, dass deren Vorsprung 53b in den verdickten Endbereich des Verbindungssteg 17 eingreift.

Der Durchmesser des Absatzes 61a der Rolle 60a drückt dementsprechend mit einem definierten Übermaß auf die Stirnseite des Stegs 50b der Funktionskontur 46b, wie auch die Fase 62a, die quer dazu wirkt, so dass die zweite Nut 67b, die die Funktionskontur 46b mit der Wandung 66b des Außenprofils 13 und der zweiten Nutwand 52b der ersten Nut 27b nach der Herstellung bzw. im dann gebrauchsfähigen Zustand des Verbundprofils 300 bildet, vergrößert wird. Dadurch wird die Funktionskontur 46b insgesamt über die Querschnittsverengung 54b um einen definierten Betrag (in der Fig. 5 und 6 jeweils beispielhaft "gegen den Uhrzeigersinn") gebogen bzw. verformt.

Die Rolle 60a und / oder ihre Gegenrolle kann/können ebenfalls radial Vorsprünge und/oder Riffelungen aufweisen, durch die ein sicherer Vorschub der zu montierenden Teile des Verbundprofils 300 gewährleistet ist.

In Fig 7c ist ein zweites Umformwerkzeug dargestellt, dass hier ebenfalls als Rollen- bzw. Walzenpaar ausgeführt ist und von dem ebenfalls nur eine erste Rolle 60b dargestellt ist.

Die Wirkgeometrie der Rolle 60b ist geometrisch ähnlich ausgebildet, wie die Wirkgeometrie der Rolle 60a. Der Durchmesser des Absatzes 61b ist bei der Rolle 60b um einen definierten Betrag größer ist als der Durchmesser des Absatzes 61a der Rolle 60b. Dadurch drückt die Rolle 60b dementsprechend mit einem definierten Übermaß auf die Stirnseite des Stegs 50b der Funktionskontur 46b. Ebenso ist die in Bezug auf die Rolle 60b axiale Ausdehnung des Absatzes 61b gegenüber der Rolle 60a reduziert, so dass die Fase 62b im Vergleich zur Fase 62a der Rolle 60a um einen definierten Betrag in Richtung Steg 50b der Funktionskontur 46b parallelverschoben ist.

Dadurch wird die Funktionskontur 46b insgesamt über die Querschnittsverengung 54b um einen weiteren definierten Betrag gegen den Uhrzeigersinn gebogen bzw. verformt.

Die Rolle 60b und / oder ihre Gegenrolle kann ebenfalls radial Riffelungen aufweisen, durch die ein sicherer Vorschub der zu montierenden Teile des Verbundprofils 300 gewährleistet ist.

In Fig. 7d ist ein drittes Umformwerkzeug dargestellt, dass hier ebenfalls als Rollen- bzw. Walzenpaar ausgeführt ist und von dem ebenfalls nur eine erste Rolle 60c dargestellt ist.

Die Wirkgeometrie der Rolle 60c, die an der Umformung beteiligt ist, ist hier die Umfangsfläche des Absatzes 61c, die an der Stirnseite des Stegs 50b wirkt, so-wie die Umfangsfläche eines zylindrischen Abschnitts 63 der Rolle 60c, an dem die Rolle 60c ihrem größten Durchmesser und ihren größten Zylinderumfang aufweist und der auf die erste Nutwand 48b wirkt.

Der Absatz 61a und der Abschnitt 63 bilden gemeinsam eine umformtechnische Wirkgeometrie an der Rolle 60c aus, die durch den Absatz 61c in Bezug auf die Rolle 60c eine radial wirkenden Umformkraft und durch den Abschnitt 63 ebenfalls eine radial wirkende Umformkraft erzeugt. Der Durchmesser des Absatzes 61c der Rolle 60c drückt dementsprechend mit einem definierten Übermaß auf die Stirnseite des Stegs 50b der Funktionskontur 46b, wie auch Abschnitt 63 der Rolle 60c mit einem definierten Übermaß auf die erste Nutwand 48b der Funktionskontur 46b wirkt.

Dadurch wird die Funktionskontur 46b insgesamt über die Wandstärkenverringerung 54b um einen definierten Betrag gegen den Uhrzeigersinn gebogen bzw. verformt. Dadurch erhält auch die Nut 27b ihre endgültige Geometrie und der Verbundsteg 17 wird form- und kraftschlüssig mit dem Außenprofil 13 verbunden.

Die Funktionskontur 46b formt dadurch auch die zweite Nut 67b zwischen dem Steg 50b und der Basiswandung 66b des Außenprofils 13 in einen gebrauchsfähigen Zustand aus. Die zweite Nut 67b dient z.B. als eine Eckverbinderaufnahmenut zur Aufnahme eines Eckverbinders oder als eine Befestigungsnut.

Die Rolle 60c und / oder ihre Gegenrolle kann ebenfalls radial Riffelungen aufweisen, durch die ein sicherer Vorschub der zu montierenden Teile des Verbundprofils 300 gewährleistet ist.

In Fig. 7e ist das Außenprofil 13 mit dem fertig montierten Verbundsteg 17 ohne Umformwerkzeug dargestellt.

Das Verfahren nach Fig. 7a bis Fig. 7e arbeitet also -analog zu dem Verfahren nach Fig. 5a bis Fig. 5d- mit einem dreistufigen Umformprozess, wobei jede Umformstufe bzw. ein Rollenpaar einen definierten Teilbetrag zur Umformung der Funktionskontur 46b in ihre gebrauchsfähige Lage beiträgt. Die Rollenpaare sind hier in Bezug auf eine Vorschubrichtung des Verbundprofils 300 senkrecht zur Zeichenebene der Fig. 7a bis 7e jeweils hintereinander angeordnet.

Vorteilhaft an dem Umformverfahren nach Fig. 7a bis Fig. 7e ist, dass durch die beiden Wirkflächen der Rollen 60a, 60b, 60c das Stegende des Stegs 50b bzw. der Steg 50b der Funktionskontur 46b während des jeweiligen Umformvorgangs geführt ist, so dass der Umformvorgang mit einer hohen maßlichen Präzision erfolgt.

Für die Montage des Verbundprofils 300, 400 wird folgendes Verfahren angegeben:
Zunächst wird das Innenprofil 12 bzw. 14 und das Außenprofil 13 bzw.15, der wenigstens eine Verbindungssteg 16, 17 bzw. 18, 19 sowie die Umformwerkzeuge, die hier nach einer bevorzugten aber nicht zwingenden Variante jeweils als Rollenpaare konzipiert sind und die in den Fig. 5a bis 5c bzw. 5a bis 5d bzw. 7b bis 7d nur ausschnittsweise dargestellt sind, bereitgestellt.

In einem zweiten Verfahrensschritt wird das Innenprofil 12 bzw. 14 und das Außenprofil 13 bzw. 15 zusammen dem mindestens einen Verbindungssteg 16, 17 bzw. 18, 19 vorbereitet, in dem das Innenprofil 12 bzw. 14, der zu montierende Verbindungssteg 16, 17 bzw. 18, 19 sowie das Außenprofil 13 bzw. 15 lagerichtig so zueinander positioniert und ausgerichtet werden, das der zu montierende Verbindungssteg 16, 17 bzw. 18, 19 in die Nuten 27a, 27b bzw. 29a, 29b eingreift.

Derart vorbereitet wird das Innenprofil 12 bzw. 14 und das Außenprofil 13 bzw. 15 zusammen dem mindestens einen Verbindungssteg 16, 17 bzw. 18, 19 in einem dritten Verfahrensschritt durch mindestens eine erste Rolle in einem ersten Umformschritt montiert, in dem die definierte Wirkgeometrie der Rollen 55a, 57a, 60a des ersten Umformwerkzeugs mit einem definierten Übermaß auf die Funktionskontur 46a, 46b bzw. 47a, 47b drückt, so dass die Funktionskontur 46a, 46b bzw. 47a, 47b oder zumindest Abschnitte der Funktionskontur 46a, 46b bzw. 47a, 47b um einen definierten Betrag (auf die Zeichnung bezogen: "gegen den Uhrzeigersinn") gebogen bzw. verformt wird / werden. Die Funktionskonturen 46a, 46b bzw. 47a, 47b sind vorteilhaft als Mehrfachfunktionskonturen ausgebildet.

Die Wirkgeometrie der jeweiligen Rolle 55a, 57a, 60a kann jeweils ein Wirkdurchmesser oder eine Fase 59a bzw. 62a oder eine Kombination aus dem Wirkdurchmesser und der Fase 59a bzw. 62a sein.

Die Rollen 55a, 57a, 60a können einen eigenen Antrieb aufweisen. In dem Fall weisen die Rollen 55a, 57a, 60a jeweils radial Riffelungen auf, durch die ein sicherer Vorschub der zu montierenden Teile des Verbundprofils 300 bzw. das Verbundprofil 300 gewährleistet ist. Sofern die Rollen 55a, 57a, 60a keinen eigenen Antrieb aufweisen, werden die zu montierenden Teile des jeweiligen Verbundprofils 300, 400 bzw. die zu montierenden Verbundprofile 300, 400 angetrieben, d.h. in eine Vorschubbewegung versetzt, oder die Rollen werden über das/die Verbundprofile geführt bzw. an diesen entlang gerollt (über hinweg bewegt).

In einem optionalen, nachfolgenden Verfahrensschritt wird das Innenprofil 12 bzw. 14 und das Außenprofil 13 bzw. 15 zusammen dem mindestens einen Verbindungssteg 16, 17 bzw. 18, 19 durch das zweite Umformwerkzeug in einem zweiten Umformschritt montiert, in dem die definierte Wirkgeometrie der Rollen 55b, 57b, 60b des zweiten Umformwerkzeugs mit einem definierten Übermaß auf die Funktionskontur 46a, 46b bzw. 47a, 47b drückt, so dass die Funktionskontur 46a, 46b bzw. 47a, 47b oder zumindest Abschnitte der Funktionskontur 46a, 46b bzw. 47a, 47b um einen definierten Betrag gegen den Uhrzeigersinn gebogen bzw. verformt wird / werden. Die Funktionskonturen 46a, 46b bzw. 47a, 47b sind vorteilhaft als Mehrfachfunktionskonturen ausgebildet.

Die Wirkgeometrie der jeweiligen Rolle 55b, 57b, 60b kann ein Wirkdurchmesser oder eine Fase 59b bzw. 62b oder eine Kombination aus dem Wirkdurchmesser und der Fase 59b bzw. 62b sein.

Die Rollen 55b, 57b, 60b können wiederum einen eigenen Antrieb aufweisen. In dem Fall weisen die Rollen 55b, 57b, 60b jeweils radial Riffelungen auf, durch die ein sicherer Vorschub der zu montierenden Teile des Verbundprofils 300 bzw. das Verbundprofil 300 gewährleistet ist. Sofern die Rollen 55b, 57b, 60b keinen eigenen Antrieb aufweisen, werden die zu montierenden Teile des jeweiligen Verbundprofils 300, 400 bzw. die zu montierenden Verbundprofile 300, 400 angetrieben, d.h. in eine Vorschubbewegung versetzt oder die Rollen werden über das/die Verbundprofile geführt bzw. an diesen entlang gerollt (über hinweg bewegt).

In einem abschließenden Verfahrensschritt wird das (teil-)montierte Verbundprofil 300 bzw. 400 dem Rollenpaar des jeweils letztem Umformschritts entnommen.

Das Verfahren arbeitet als rekursives Verfahren, d.h. für die Umformung jeweils einer Funktionskontur 46a, 46b bzw. 47a, 47b ist das Verfahren jeweils einmal zu durchlaufen, wobei der erste Verfahrensschritt nur dann erforderlich wird, wenn jeweils ein weiterer Verbindungssteg 16, 17, 18, 19 montiert werden soll.

Alternativ bezieht sich die Rekursion des Verfahrens auf die Umformung eines Funktionskonturpaares 46a, 46b bzw. 47a, 47b, wenn die Rollenpaare nebeneinander angeordnet sind und dadurch zeitsynchron ein Funktionskonturpaar 46a, 46b bzw. 47a, 47b umformen. In diesem Fall werden alle Verfahrensschritte rekursiv durchlaufen, wenn ein weiterer Verbindungssteg 16, 17, 18, 19 montiert werden soll.

Es können sich ein bis vier weitere(r) Verfahrensschritt(e ) analog zu dem dritten Verfahrensschritt nach dem dritten Verfahrensschritt anschließen, so dass das Montageverfahren mit mindestens einem einstufigen Umformprozess, weniger bevorzugt mit einem zwei- oder fünfstufigen Umformprozess und besonders bevorzugt mit einem drei- oder vierstufigen Umformprozess arbeitet.

### Bezugszeichen

- 1: Tür
- 2: Flügelrahmen
- 3: Blendrahmen
- 4 5, 6: Flügelrahmenholm
- 7: Flügelrahmenholm
- 8: Flächenelement
- 9, 10, 11: Blendrahmenholm
- 12: Innenprofil
- 13: Außenprofil
- 14: Innenprofil
- 15: Außenprofil
- 16, 17, 18, 19: Verbindungssteg
- 17a, b; 19a, b: Fuß
- 20a, 20b: Hohlkammer
- 21a, 21b: Hohlkammer
- 22a, 22b, 22c, 22d: Steg
- 23a, 23b, 23c, 23d: Steg
- 24a, 24b, 24c, 24d: Einlagestreifen
- 25a, 25b, 25c, 25d: Einlagestreifen
- 26a, 26b: erste Nut
- 27a, 27b: erste Nut
- 28a, 28b: erste Nut
- 29a, 29b: erste Nut
- 30: Glasfalz
- 31: Falzraum
- 32: Steg
- 33: Nut
- 34: Dichtungsprofil
- 35: Steg
- 36: Nut
- 37: Dichtungsprofil
- 38: Nut
- 39: Steg
- 40: Dichtungsprofil
- 41: Nut
- 42: Glashalteleiste
- 43: Dichtungsprofil
- 44: Nut
- 45: Steg
- 46a, 46b: Funktionskontur
- 47a, 47b: Funktionskontur
- 48a, 48b: erste Nutwand
- 49a, 49b: erste Nutwand
- 50a, 50b: Steg
- 51a, 51b: Steg
- 52b: zweite Nutwand
- 53b, 53c: Vorsprung
- 54b: Querschnittsverengung
- 55a, 55b, 55c: Rolle
- 56a, 56b, 56c: Absatz
- 57a, 57b: Rolle
- 58a, 58b: Absatz
- 59a, 59b: Fase
- 60a, 60b, 60c: Rolle
- 61a, 61b, 61c: Absatz
- 62a, 62b: Fase
- 63: Aussparung
- 64: Quersteg
- 65: Aussteifung
- 66a, 66b, 66c, 66d: Wandung
- 67a, 67b, 67c, 67d: zweite Nut
- 68a, 68b, 68c: Zylindermantelfläche
- 69: Einkerbung
- 70a, b, c: Zylindermantelfläche
- 300: Verbundprofil
- 400: Verbundprofil
- IR₁: Innenraum
- IR₂: Innenraum

## Patentansprüche

1. Verbundprofil (300, 400), insbesondere Verbundprofil in Brandschutzausführung, für einen Blendrahmen (3) oder einen Flügelrahmen (2) eines Fensters (1), einer Tür oder eines Fassadenelementes, mit wenigstens einem Metallprofil, insbesondere wenigstens einem Leichtmetallprofil, und einem mit dem Metallprofil verbundenen Isoliersteg, der wenigstens einen randseitigen Fuß (17a) aufweist, welcher in wenigstens einer ersten Nut (27a, 27b, 29a, 29b) des Metallprofils gehalten ist, wobei eine die erste Nut begrenzende erste Nutwand (48a, 48b, 49a, 49b) des Metallprofils zumindest einen integral ausgebildeten Steg (50a, 50b, 51a, 51b) aufweist, welcher gemeinsam mit der ersten Nutwand wenigstens eine zweite Nut (67a, 67b, 67c, 67d) mit einer Grundwandung, zwei Seitenwänden und einer Nutöffnung begrenzt, derart, dass die erste Nutwand die Grundwand der zweiten Nut bildet, wobei die erste Nut zumindest eine Grundwand, zwei Seitenwände und eine Nutöffnung aufweist, wobei die erste Nutwand einen Längsschenkel bzw. eine Seitenwand der ersten Nut bildet und wobei die zweite Nut eine Nutöffnung aufweist, welche bei waagerechter Ausrichtung des Isoliersteges oberhalb oder unterhalb des Fußes (17a) des Isoliersteges angeordnet ist, wobei die die erste Nut begrenzende erste Nutwand zumindest einen Vorsprung (53b) aufweist, welcher in die erste Nut hineinragt, wobei der Vorsprung auf oder in das Material des randseitigen Fußes des Isolierstegs gepresst ist, wobei die erste Nutwand den Boden der zweiten Nut bildet, **dadurch gekennzeichnet, dass** die zweite Nut (67a, 67b, 67c, 67d) an einer oder mehreren Seitenwände wenigstens eine Einkerbung (69) zur formschlüssigen Festlegung eines Rahmenelements aufweist.

2. Verbundprofil nach Anspruch 1, **dadurch gekennzeichnet, dass** das Metallprofil eine Basiswandung (66a, 66b, 66c, 66d) aufweist, von der ein Abschnitt den Grund der ersten Nut bildet und aus welcher die erste Nutwand und eine zweite Nutwand (52a, 52b) der ersten Nut hervorstehen, wobei vorzugsweise ein Abschnitt der Basiswandung gemeinsam mit dem integral ausgebildeten Steg (50a, 50b, 51a, 51b) und der ersten Nutwand die zweite Nut ausbilden.

3. Verbundprofil nach einem der vorhergehenden Ansprüche, **dadurch gekennzeichnet, dass** der Verbindungssteg (16, 17, 18, 19) eine integrierte Materialverstärkung, insbesondere einen Verstärkungsdraht, im Bereich des Vorsprunges (53a, 53b) aufweist.

4. Verbundprofil nach einem der vorhergehenden Ansprüche, **dadurch gekennzeichnet, dass** die wenigstens eine Einkerbung (69) mit einem Einkerbungszentrum und einer ersten Kerbwandung und einer zweiten Kerbwandung versehen ist, wobei die erste Kerbwandung steiler verläuft als die zweite Kerbwandung.

5. Verbundprofil nach Anspruch 2, **dadurch gekennzeichnet, dass** die zweite Nut (67a, 67b, 67c, 67d) eine Nutöffnung mit einer Öffnungsebene aufweist, welche senkrecht oder im Wesentlichen senkrecht zur Basiswandung verläuft.

6. Verbundprofil nach einem der vorhergehenden Ansprüche, **dadurch gekennzeichnet, dass** der Isoliersteg als Verbindungssteg (16, 17, 18, 19) zwischen dem vorgenannten Metallprofil, als erstes Metallprofil, und einem zweiten Metallprofil angeordnet ist, wobei jedes der Metallprofile die jeweils erste und die jeweils zweite Nut (27a, 27b, 29a, 29b, 67a, 67b, 67c, 67d) aufweist und wobei der Isoliersteg als Verbindungssteg zwischen dem vorgenannten Metallprofil, als erstes Metallprofil, und einem zweiten Metallprofil angeordnet ist, wobei jedes der Metallprofile die jeweils erste und die jeweils zweite Nut aufweist,

7. Verbundprofil nach Anspruch 6, **dadurch gekennzeichnet, dass** eine Spiegelebene durch den Isoliersteg verläuft, so dass die erste und die zweite Nut des ersten Metallprofils bei Spiegelung an der Spiegelebene mit der ersten und der zweiten Nut des zweiten Metallprofils in Deckung bringbar sind.

8. Verbundprofil nach einem der vorliegenden Ansprüche, **dadurch gekennzeichnet, dass** der Fuß (17a) des Isolierstegs als eine in Haupterstreckungsrichtung (X) des Verbundprofils vorzugsweise durchgehende Fußleiste ausgebildet ist.

9. Verbundprofil nach Anspruch 2, **dadurch gekennzeichnet, dass** der integral ausgebildete Steg (50a, 50b, 51a, 51b) parallel oder im Wesentlichen parallel zur Basiswandung verläuft.

10. Verbundprofil für einen Blendrahmen oder einen Flügelrahmen eines Fensters, einer Tür oder eines Fassadenelementes, insbesondere nach einem der vorhergehenden Ansprüche, **dadurch gekennzeichnet, dass** ein Isoliersteg (17, 19) vorgesehen ist, der zwei Metallprofile verbindet und der zwei Füße (17a, 17b, 19a, 19b) nach Art von zwei in einer Haupterstreckungsrichtung (X) vorzugsweise ganz durchgehenden Fußleisten in Form verbreiterter Endbereiche aufweist und dass der mindestens eine Isoliersteg ferner die Füße verbindende Querstege (64) aufweist, wobei zwischen benachbarten Querstegen und den Füßen Aussparungen (63) ausgebildet sind, wobei die Aussparungen in Haupterstreckungsrichtung (X) eine Erstreckung (X₆₃) zwischen 100 mm und 200 mm, besonders bevorzugt zwischen 125 mm und 175 mm, aufweisen.

11. Verbundprofil nach Anspruch 10, **dadurch gekennzeichnet, dass** sich die Aussparung (63) über den gesamten Bereich zwischen den Füßen (17a, 17b, 19a, 19b) erstreckt, so dass zwischen den Querstegen (64) der gesamte Abstand zwischen den Metallprofilen von der Aussparung in Z-Richtung überdeckt ist.

12. Verbundprofil nach Anspruch 11, **dadurch gekennzeichnet, dass** im Bereich eines oder mehrerer der Querstege (64) eine oder mehrere Aussteifungen (65) aus einem im Vergleich zum übrigen Material des jeweiligen Isoliersteges (17) hitzebeständigeren Material vorgesehen sind.

13. Tür oder Fenster mit einem Flügelrahmen und/oder einem Blendrahmen aus Verbundprofilen nach einem oder mehreren der Ansprüche 1 bis 12, wobei zwischen dem Flügelrahmen (2) und dem Blendrahmen (3) ein Falzbereich ausgebildet ist, **dadurch gekennzeichnet, dass** die zweiten Nuten zum Falzbereich hin geöffnet sind und dass die ersten Nuten zur Aufnahme der Füße der jeweiligen Isolierstege (17, 19) vom Falzbereich aus direkt hinter den zweiten Nuten liegen.

14. Verfahren zur Herstellung eines Verbundprofils (300, 400), insbesondere eines Verbundprofils in Brandschutzausführung, für einen Blendrahmen (3) oder einen Flügelrahmen (2) eines Fensters (1), einer Tür oder eines Fassadenelementes, mit wenigstens einem Metallprofil, insbesondere wenigstens einem Leichtmetallprofil, und einem mit dem Metallprofil verbundenen Isoliersteg, der wenigstens einen randseitigen Fuß (17a) aufweist, welcher in wenigstens einer ersten Nut (27a, 27b, 29a, 29b) des Metallprofils gehalten ist, wobei eine die erste Nut begrenzende erste Nutwand (48a, 48b, 49a, 49b) des Metallprofils zumindest einen integral ausgebildeten Steg (50a, 50b, 51a, 51b) aufweist, welcher gemeinsam mit der ersten Nutwand wenigstens eine zweite Nut (67a, 67b, 67c, 67d) mit einer Grundwandung, zwei Seitenwänden und einer Nutöffnung begrenzt, derart, dass die erste Nutwand die Grundwand der zweiten Nut bildet, wobei das Metallprofil eine Basiswandung (66a, 66b, 66c, 66d) aufweist, von der ein Abschnitt den Grund der ersten Nut bildet und aus welcher die erste Nutwand und eine zweite Nutwand (52a, 52b) der ersten Nut hervorstehen, **gekennzeichnet durch die folgenden Schritte:**
A) Bereitstellen des Metallprofils mit der ersten und der zweiten Nut jeweils in einer vom finalen Verbundprofil abweichenden Ausgangskontur, wobei die die erste Nut begrenzende erste Nutwand des Metallprofils zumindest einen integral ausgebildeten Steg (50a, 50b, 51a, 51b) aufweist, welcher winklig zu der ersten Nutwand ausgebildet ist und der gemeinsam mit der ersten Nutwand wenigstens die zweite Nut an zwei Seiten begrenzt, die direkt an die erste Nut angrenzt, wobei der integral ausgebildete Steg (50a, 50b, 51a, 51b) ein freies Ende aufweist, und wobei die erste Nut ferner von einem zweiten Steg (52b) begrenzt wird,
B) Einbringen des Fußes (17a) des Isoliersteges in die erste Nut,
C) Festlegen des Fußes durch Umformen von zumindest einem der die erste und/oder die zweite Nut begrenzenden Nutwände und/oder Stege oder von mindestens einem Vorsprung (53b) an einer dieser Nutwände oder an einem dieser Stege derart, dass der Querschnitt der ersten Nut und/oder die Breite der Nutöffnung der ersten Nut verändert wird,
D) die Kraft durch zumindest eine drehbare Rolle (55a, 55b, 55c, 57a, 57b, 60a, 60b, 60c) eines Werkzeugs aufgebracht wird, wobei die Rolle zumindest eine erste und eine zweite Zylindermantelfläche aufweist wobei die erste Zylindermantelfläche (70a, 70b, 70c, 70d, 70e) auf dem Stegende aufliegt und der Umformung dient und wobei die zweite Zylinderfläche (68a, 68b, 68c) auf einer zur Basiswandung im Wesentlichen senkrecht verlaufenden Fläche des Verbundprofils aufliegt und somit der Führung dient.

15. Verfahren nach Anspruch 14, **dadurch gekennzeichnet, dass** das Umformen zumindest der ersten Nut durch Aufwenden einer Kraft auf den integral ausgebildeten Steg (50a, 50b, 51a, 51b), der winklig zu der ersten Nutwand ausgebildet ist, derart erfolgt, dass der Querschnitt der ersten Nut und/oder die Breite der Nutöffnung der ersten Nut verringert wird oder das Umformen zumindest der ersten Nut durch Aufwenden einer Kraft auf den Vorsprung (53c) an dem integral ausgebildeten Steg derart erfolgt, dass der Querschnitt der ersten Nut und/oder die Weite der Nutöffnung der ersten Nut verringert wird.

16. Verfahren nach Anspruch 15, **dadurch gekennzeichnet, dass** das Umformen zumindest der ersten Nut durch Aufwenden einer Kraft auf das Stegende des integral ausgebildeten Stegs (50a, 50b, 51a, 51b) derart erfolgt, dass der Querschnitt der ersten Nut oder die Breite der Nutöffnung der ersten Nut derart verringert wird, bis zum Erreichen einer Kontur des finalen Verbundprofils in welcher der Fuß (17a) nicht mehr durch die Nutöffnung der ersten Nut entnehmbar ist.

17. Verfahren nach einem der vorhergehenden Ansprüche 14 bis 16, **dadurch gekennzeichnet, dass** bei dem Umformen bei welchem die Verringerung der Nutöffnung der ersten Nut erfolgt, die Nutöffnung der zweiten Nut (67a, 67b, 67c, 67d) erweitert wird und/oder dass während des Umformens der Vorsprung (53a, 53b) der ersten Nutwand (48a, 48b, 49a, 49b) zumindest teilweise auf oder in das Material des Fußes (17a) des Isoliersteges gepresst wird.

18. Verfahren nach einem der vorhergehenden Ansprüche 14 bis 17, **dadurch gekennzeichnet, dass** die erste der beiden Zylindermantelflächen (70a, 70b, 70c, 70d, 70e) der Rolle (60a, 60b, 60c) gegenüber der zweiten Zylindermantelfläche (68a, 68b, 68c) der Rolle (60a, 60b, 60c) rauher ausgebildet ist.

19. Verfahren nach einem der vorhergehenden Ansprüche 14 bis 18, **dadurch gekennzeichnet, dass** zum Umformen zumindest zwei Rollen (60a, 60b, 60c) mit jeweils zwei Zylindermantelflächen (70a, 70b, 70c) genutzt werden, wobei der Umfang einer ersten Zylindermantelfläche bei beiden Rollen gleich ist und wobei der Umfang der zweiten Zylinderfläche bei einer zweiten der beiden Rollen größer ist als bei der ersten der beiden Rollen und wobei zur Umformung zunächst die erste Rolle (60a, 60b) und anschließend die zweite Rolle (60c) eingesetzt wird.

## Claims

1. Composite profiled element (300, 400), in particular composite profiled element in fire-protection design, for a fixed frame (3) or a leaf frame (2) of a window (1), a door or a facade element, having at least one metal profile, in particular at least one light metal profile, and an insulating web which is connected to the metal profile and has at least one edge-side foot (17a) which is held in at least one first groove (27a, 27b, 29a, 29b) of the metal profile, wherein a first groove wall (48a, 48b, 49a, 49b) of the metal profile bounding the first groove has at least one integrally formed web (50a, 50b, 51a, 51b) which, together with the first groove wall, bounds at least one second groove (67a, 67b, 67c, 67d) having a base wall, two side walls and a groove opening, such that the first groove wall forms the base wall of the second groove, wherein the first groove has at least one base wall, two side walls and a groove opening, wherein the first groove wall forms a longitudinal leg or side wall of the first groove, and wherein the second groove has a groove opening which, when the insulating web is aligned horizontally, is arranged above or below the foot (17a) of the insulating web, wherein the first groove wall bounding the first groove has at least one projection (53b) which projects into the first groove, wherein the projection is pressed onto or into the material of the edge-side foot of the insulating web, wherein the first groove wall forms the bottom of the second groove, **characterized in that** the second groove (67a, 67b, 67c, 67d) has, on one or more side walls, at least one notch (69) for the positive fixing of a frame element.

2. Composite profiled element according to claim 1, **characterized in that** the metal profile comprises a base wall (66a, 66b, 66c, 66d), of which a section forms the base of the first groove and from which the first groove wall and a second groove wall (52a, 52b) of the first groove project, wherein preferably a section of the base wall together with the integrally formed web (50a, 50b, 51a, 51b) and the first groove wall jointly form the second groove.

3. Composite profiled element according to one of the preceding claims, **characterized in that** the connecting web (16, 17, 18, 19) has an integrated material reinforcement, in particular a reinforcing wire in the region of the projection (53a, 53b).

4. Composite profiled element according to one of the preceding claims, **characterized in that** the at least one notch (69) is provided with a notch center and a first notch wall and a second notch wall, wherein the first notch wall extends steeper than the second notch wall.

5. Composite profiled element according to claim 2, **characterized in that** the second groove (67a, 67b, 67c, 67d) has a groove opening with an opening plane that extends perpendicularly or substantially perpendicularly to the base wall.

6. Composite profiled element according to one of the preceding claims, **characterized in that** the insulating web is arranged as a connecting web (16, 17, 18, 19) between the said metal profile, as a first metal profile, and a second metal profile, wherein each of the metal profiles has the respective first and the respective second groove (27a, 27b, 29a, 29b, 67a, 67b, 67c, 67d), and wherein the insulating web is arranged as a connecting web between the said metal profile, as the first metal profile, and a second metal profile, wherein each of the metal profiles has the respective first and the respective second groove.

7. Composite profiled element according to claim 6, **characterized in that** a mirror plane extends through the insulating web so that the first and second grooves of the first metal profile are alignable with the first and second grooves of the second metal profile when mirrored on the mirror plane.

8. Composite profiled element according to one of the present claims, **characterized in that** the foot (17a) of the insulating web is formed as a foot strip which is preferably continuous in the main extension direction (X) of the composite profiled element.

9. Composite profiled element according to claim 2, **characterized in that** the integrally formed web (50a, 50b, 51a, 51b) extends parallel or substantially parallel to the base wall.

10. Composite profiled element for a fixed frame or a leaf frame of a window, a door or a facade element, in particular according to one of the preceding claims, **characterized in that** an insulating web (17, 19) is provided which connects two metal profiles and which has two feet (17a, 17b, 19a, 19b) in the manner of two foot strips which are preferably completely continuous in a main extension direction (X) in the form of widened end regions, and **in that** the at least one insulating web furthermore has transverse webs (64) connecting the feet, wherein recesses (63) are formed between adjacent transverse webs and the feet, wherein the recesses have an extension (X₆₃) in the main extension direction (X) of between 100 mm and 200 mm, particularly preferably between 125 mm and 175 mm.

11. Composite profiled element according to claim 10, **characterized in that** the recess (63) extends over the entire region between the feet (17a, 17b, 19a, 19b), so that between the transverse webs (64) the entire distance between the metal profiles is covered by the recess in the Z direction.

12. Composite profiled element according to claim 11, **characterized in that** in the region of one or more of the transverse webs (64) one or more stiffeners (65) made of a more heat-resistant material than the remaining material of the respective insulating web (17) are provided.

13. Door or window having a leaf frame and/or a fixed frame made of composite profiled elements according to one or more of claims 1 to 12, wherein a rebate region is formed between the leaf frame (2) and the fixed frame (3), **characterized in that** the second grooves are open towards the rebate region, and **in that** the first grooves for receiving the feet of the respective insulating webs (17, 19) lie directly behind the second grooves from the rebate region.

14. Method for producing a composite profiled element (300, 400), in particular a composite profiled element in fire-protection design, for a fixed frame (3) or a leaf frame (2) of a window (1), a door or a facade element, having at least one metal profile, in particular at least one light metal profile, and an insulating web which is connected to the metal profile and has at least one edge-side foot (17a) which is held in at least one first groove (27a, 27b, 29a, 29b) of the metal profile, wherein a first groove wall (48a, 48b, 49a, 49b) of the metal profile bounding the first groove has at least one integrally formed web (50a, 50b, 51a, 51b) which, together with the first groove wall, bounds at least one second groove (67a, 67b, 67c, 67d) having a base wall, two side walls and a groove opening, such that the first groove wall forms the base wall of the second groove, wherein the metal profile has a base wall (66a, 66b, 66c, 66d), a section of which forms the base of the first groove and from which the first groove wall and a second groove wall (52a, 52b) of the first groove project, **characterized by the following steps:**
a) providing the metal profile with the first and the second groove each in an initial contour deviating from the final composite profile, wherein the first groove wall of the metal profile bounding the first groove has at least one integrally formed web (50a, 50b, 51a, 51b) which is formed at an angle to the first groove wall and which, together with the first groove wall, bounds at least the second groove on two sides directly adjacent to the first groove, wherein the integrally formed web (50a, 50b, 51a, 51b) has a free end, and wherein the first groove is further bounded by a second web (52b),
b) inserting the foot (17a) of the insulating web into the first groove,
c) fixing the foot by deforming at least one of the groove walls and/or webs delimiting the first and/or the second groove or at least one projection (53b) on one of these groove walls or on one of these webs in such a way that the cross-section of the first groove and/or the width of the groove opening of the first groove is changed
d) the force is applied by at least one rotatable roller (55a, 55b, 55c, 57a, 57b, 60a, 60b, 60c) of a tool, wherein the roller has at least a first and a second cylindrical jacket surface, wherein the first cylindrical jacket surface (70a, 70b, 70c, 70d, 70e) rests on the web end and serves for deforming, and wherein the second cylindrical surface (68a, 68b, 68c) rests on a surface of the composite profile extending substantially perpendicular to the base wall and thus serves for guiding.

15. Method according to claim 14, **characterized in that** the forming of at least the first groove is carried out by applying a force to the integrally formed web (50a, 50b, 51a, 51b) formed at an angle to the first groove wall such that the cross-section of the first groove and/or the width of the groove opening of the first groove is reduced, or the forming of at least the first groove is performed by applying a force to the projection (53c) on the integrally formed web such that the cross-section of the first groove and/or the width of the groove opening of the first groove is reduced.

16. Method according to claim 15, **characterized in that** the forming of at least the first groove is carried out by applying a force to the web end of the integrally formed web (50a, 50b, 51a, 51b) such that the cross-section of the first groove or the width of the groove opening of the first groove is reduced until a contour of the final composite profiled element is reached in which the foot (17a) is no longer removable through the groove opening of the first groove.

17. Method according to one of the preceding claims 14 to 16, **characterized in that** during the forming at which the reduction of the groove opening of the first groove is carried out the groove opening of the second groove (67a, 67b, 67c, 67d) is widened and/or **in that** during the forming the projection (53a, 53b) of the first groove wall (48a, 48b, 49a, 49b) is at least partially pressed onto or into the material of the foot (17a) of the insulating web.

18. Method according to one of preceding claims 14 to 17, **characterized in that** the first of the two cylindrical jacket surfaces (70a, 70b, 70c, 70d, 70e) of the roller (60a, 60b, 60c) rougher than the second cylindrical jacket surface (68a, 68b, 68c) of the roller (60a, 60b, 60c).

19. Method according to one of the preceding claims 14 to 18, **characterized in that** at least two rollers (60a, 60b, 60c) each having two cylindrical jacket surfaces (70a, 70b, 70c) are used for forming, wherein the circumference of a first cylindrical jacket surface is the same for both rollers and wherein the circumference of the second cylindrical surface is larger for a second of the two rollers than for the first of the two rollers, and wherein for forming the first roller (60a, 60b) is inserted first and then the second roller (60c).

## Revendications

1. Profilé composite (300, 400), en particulier profilé composite dans une configuration ignifuge, pour un dormant (3) ou un cadre (2) d'une fenêtre (1), d'une porte ou d'un élément de façade, avec au moins un profilé métallique, en particulier au moins un profilé en métal léger, et une aile isolante reliée au profilé métallique, l'aile isolante présentant au moins un pied (17a) côté bord, lequel est maintenu dans au moins une première rainure (27a, 27b, 29a, 29b) du profilé métallique, une première paroi de rainure (48a, 48b, 49a, 49b) du profilé métallique délimitant la première rainure présentant au moins une nervure intégrée (50a, 50b, 51a, 51b), qui délimite conjointement avec la première paroi de rainure au moins une seconde rainure (67a, 67b, 67c, 67d) avec une paroi de fond, deux parois latérales et une ouverture de rainure, de telle sorte que la première paroi de rainure forme la paroi de fond de la seconde rainure, la première rainure présentant au moins une paroi de fond, deux parois latérales et une ouverture de rainure, la première paroi de rainure formant une branche longitudinale, respectivement une paroi latérale de la première rainure et la seconde rainure présentant une ouverture de rainure qui, lorsque l'aile isolante est orientée horizontalement, est disposée au-dessus ou au-dessous du pied (17a) de l'aile isolante, la première paroi de rainure délimitant la première rainure présentant au moins une saillie (53b) qui pénètre dans la première rainure, la saillie étant pressée sur ou dans le matériau du pied côté bord de l'aile isolante, la première paroi de rainure formant le fond de la seconde rainure, **caractérisé en ce que** la seconde rainure (67a, 67b, 67c, 67d) présente sur une ou plusieurs parois latérales au moins une encoche (69) pour la fixation par complémentarité de forme d'un élément de cadre.

2. Profilé composite selon la revendication 1, **caractérisé en ce que** le profilé métallique présente une paroi de fond (66a, 66b, 66c, 66d) dont une partie forme le fond de la première rainure et de laquelle font saillie la première paroi de rainure et une seconde paroi de rainure (52a, 52b) de la première rainure, une partie de la paroi de fond formant de préférence la seconde rainure conjointement avec la nervure intégrée (50a, 50b, 51a, 51b) et la première paroi de rainure.

3. Profilé composite selon l'une des revendications précédentes, **caractérisé en ce que** la nervure de liaison (16, 17, 18, 19) présente un renfort de matière intégré, notamment un fil de renfort, au niveau de la saillie (53a, 53b).

4. Profilé composite selon l'une des revendications précédentes, **caractérisé en ce que** ladite au moins une encoche (69) est pourvue d'un centre d'encoche et d'une première paroi d'encoche et d'une seconde paroi d'encoche, ladite première paroi d'encoche étant plus raide que ladite seconde paroi d'encoche.

5. Profilé composite selon la revendication 2, **caractérisé en ce que** la seconde rainure (67a, 67b, 67c, 67d) présente une ouverture de rainure avec un plan d'ouverture qui s'étend perpendiculairement ou sensiblement perpendiculairement à la paroi de fond.

6. Profilé composite selon l'une des revendications précédentes, **caractérisé en ce que** l'aile isolante est disposée en tant que nervure de liaison (16, 17, 18, 19) entre le profilé métallique susmentionné, en tant que premier profilé métallique, et un second profilé métallique, chacun des profilés métalliques présentant la première et la seconde rainures respectives (27a, 27b, 29a, 29b, 67a, 67b, 67c, 67d) et l'aile isolante étant disposée en tant que nervure de liaison entre le profilé métallique susmentionné, en tant que premier profilé métallique, et un second profilé métallique, chacun des profilés métalliques présentant la première et la seconde rainures respectives.

7. Profilé composite selon la revendication 6, **caractérisé en ce qu'**un plan miroir s'étend à travers l'aile isolante, de sorte que la première et la seconde rainures du premier profilé métallique peuvent être mises en correspondance avec la première et la seconde rainures du second profilé métallique lorsqu'elles sont réfléchies au niveau du plan miroir.

8. Profilé composite selon l'une des présentes revendications, **caractérisé en ce que** le pied (17a) de l'aile isolante est réalisé sous la forme d'une plinthe de préférence continue dans la direction d'extension principale (X) du profilé composite.

9. Profilé composite selon la revendication 2, **caractérisé en ce que** la nervure intégrée (50a, 50b, 51a, 51b) s'étend parallèlement ou essentiellement parallèlement à la paroi de fond.

10. Profilé composite pour un dormant ou un cadre d'une fenêtre, d'une porte ou d'un élément de façade, notamment selon l'une des revendications précédentes, **caractérisé en ce qu'**il est prévu une aile isolante (17, 19) qui relie deux profilés métalliques et qui présente deux pieds (17a, 17b, 19a, 19b) à la manière de deux plinthes de préférence entièrement continues dans une direction d'extension principale (X), sous la forme de zones d'extrémité élargies, et **en ce que** l'au moins une aile isolante présente en outre des entretoises (64) reliant les pieds, des évidements (63) étant formés entre des entretoises voisines et les pieds, les évidements présentant dans la direction d'extension principale (X) une extension (X₆₃) comprise entre 100 mm et 200 mm, tout particulièrement entre 125 mm et 175 mm.

11. Profilé composite selon la revendication 10, **caractérisé en ce que** l'évidement (63) s'étend sur toute la zone entre les pieds (17a, 17b, 19a, 19b), de sorte qu'entre les entretoises (64), toute la distance entre les profilés métalliques est recouverte par l'évidement dans la direction Z.

12. Profilé composite selon la revendication 11, **caractérisé en ce qu'**il est prévu, dans la zone d'une ou de plusieurs des entretoises (64), un ou plusieurs raidisseurs (65) en un matériau plus résistant à la chaleur par rapport au reste du matériau de l'aile isolante respective (17).

13. Porte ou fenêtre avec un cadre et/ou un dormant en profilés composites selon une ou plusieurs des revendications 1 à 12, une zone de feuillure étant formée entre le cadre (2) et le dormant (3), **caractérisée en ce que** les secondes rainures sont ouvertes vers la zone de feuillure et **en ce que** les premières rainures destinées à recevoir les pieds des ailes isolantes respectives (17, 19) se trouvent directement derrière les secondes rainures à partir de la zone de feuillure.

14. Procédé de fabrication d'un profilé composite (300, 400), en particulier d'un profilé composite dans une configuration ignifuge, pour un dormant (3) ou un cadre (2) d'une fenêtre (1), d'une porte ou d'un élément de façade, avec au moins un profilé métallique, en particulier au moins un profilé en métal léger, et une aile isolante reliée au profilé métallique, l'aile isolante présentant au moins un pied (17a) côté bord, lequel est maintenu dans au moins une première rainure (27a, 27b, 29a, 29b) du profilé métallique, une première paroi de rainure (48a, 48b, 49a, 49b) du profilé métallique délimitant la première rainure présentant au moins une nervure intégrée (50a, 50b, 51a, 51b) qui délimite conjointement avec la première paroi de rainure au moins une seconde rainure (67a, 67b, 67c, 67d) avec une paroi de fond, deux parois latérales et une ouverture de rainure, de telle sorte que la première paroi de rainure forme la paroi de fond de la seconde rainure, le profilé métallique présentant une paroi de fond (66a, 66b, 66c, 66d) dont une partie forme le fond de la première rainure et de laquelle font saillie la première paroi de rainure et une seconde paroi de rainure (52a, 52b) de la première rainure, **caractérisé par les étapes suivantes :**
A) Préparation du profilé métallique avec la première et la seconde rainures respectivement dans un contour initial différent du profilé composite final, la première paroi de rainure du profilé métallique délimitant la première rainure présentant au moins une nervure intégrée (50a, 50b, 51a, 51b), qui est réalisée sous un angle par rapport à la première paroi de rainure et qui délimite conjointement avec la première paroi de rainure au moins la seconde rainure sur deux côtés qui est directement adjacente à la première rainure, la nervure intégrée (50a, 50b, 51a, 51b) présentant une extrémité libre, et la première rainure étant en outre délimitée par une seconde nervure (52b),
B) Insertion du pied (17a) de l'aile isolante dans la première rainure,
C) Fixation du pied par déformation d'au moins l'une des parois de rainure et/ou des nervures délimitant la première et/ou la seconde rainure ou d'au moins une saillie (53b) sur l'une de ces parois de rainure ou sur l'une de ces nervures de telle sorte que la section transversale de la première rainure et/ou la largeur de l'ouverture de rainure de la première rainure soit modifiée,
D) La force est appliquée par au moins un rouleau rotatif (55a, 55b, 55c, 57a, 57b, 60a, 60b, 60c) d'un outil, le rouleau présentant au moins une première et une seconde surfaces d'enveloppe cylindrique, la première surface d'enveloppe cylindrique (70a, 70b, 70c, 70d, 70e) repose sur l'extrémité de la nervure et sert au formage, et la seconde surface cylindrique (68a, 68b, 68c) repose sur une surface du profilé composite qui s'étend essentiellement perpendiculairement à la paroi de fond et sert ainsi au guidage.

15. Procédé selon la revendication 14, **caractérisé en ce que** le formage d'au moins la première rainure est effectué en appliquant une force sur la nervure intégrée (50a, 50b, 51a, 51b), qui est réalisée sous un angle par rapport à la première paroi de rainure, de telle sorte que, la section transversale de la première rainure et/ou la largeur de l'ouverture de la première rainure est réduite, ou le formage d'au moins la première rainure est effectué en appliquant une force sur la saillie (53c) sur la nervure intégrée, de sorte que la section transversale de la première rainure et/ou la largeur de l'ouverture de la première rainure est réduite.

16. Procédé selon la revendication 15, **caractérisé en ce que** le formage d'au moins la première rainure est effectué en appliquant une force sur l'extrémité de la nervure intégrée (50a, 50b, 51a, 51b) de telle sorte que la section transversale de la première rainure ou la largeur de l'ouverture de la première rainure est réduite jusqu'à atteindre un contour du profilé composite final dans lequel le pied (17a) n'est plus retirable par l'ouverture de la première rainure.

17. Procédé selon l'une des revendications précédentes 14 à 16, **caractérisé en ce que**, lors du formage au cours duquel la réduction de l'ouverture de la première rainure est effectuée, l'ouverture de la seconde rainure (67a, 67b, 67c, 67d) est élargie et/ou **en ce que**, pendant le formage, la saillie (53a, 53b) de la première paroi de rainure (48a, 48b, 49a, 49b) est pressée au moins partiellement sur ou dans le matériau du pied (17a) de l'aile isolante.

18. Procédé selon l'une des revendications précédentes 14 à 17, **caractérisé en ce que** la première des deux surfaces d'enveloppe cylindrique (70a, 70b, 70c, 70d, 70e) du rouleau (60a, 60b, 60c) est plus rugueuse que la seconde surface d'enveloppe cylindrique (68a, 68b, 68c) du rouleau (60a, 60b, 60c).

19. Procédé selon l'une des revendications précédentes 14 à 18, **caractérisé en ce que** pour le formage, on utilise au moins deux rouleaux (60a, 60b, 60c) ayant chacun deux surfaces d'enveloppe cylindrique (70a, 70b, 70c), la circonférence d'une première surface d'enveloppe cylindrique étant la même pour les deux rouleaux et la circonférence de la seconde surface cylindrique étant plus grande pour un second des deux rouleaux que pour le premier des deux rouleaux et le premier rouleau (60a, 60b) étant d'abord utilisé pour le formage et ensuite le second rouleau (60c).
